# FASCICULE DE BREVET EUROPEEN

(11) **EP 0 559 530 B1**
(45) Date de publication et mention de la délivrance du brevet: **06.08.1997**
(21) Numéro de dépôt: 93400503.4
(22) Date de dépôt: 26.02.1993
(51) Int. Cl.: H04S 1/00

(54) **Procédé et système de spatialisation artificielle de signaux audio-numériques**
Verfahren und Vorrichtung für künstliche Raumklangeffekte von digitalen Audiosignalen
Method and system for artificial spatial processing of digital audio signals

(30) Priorité: 03.03.1992 FR 9202528
(43) Date de publication de la demande: 08.09.1993
(73) Titulaire: FRANCE TELECOM, 75015 Paris (FR)
(72) Inventeur: Jot, Jean-Marc, F-75015 Paris (FR); Chaigne, Antoine, F-78530 BUC (FR)
(74) Mandataire: Fréchède, Michel

(56) Documents cités:
- WO-A-85/01177
- US-A- 4 218 585
- US-A- 4 731 835
- 90TH AUDIO ENGINEERING SOCIETY CONVENTION, PREPRINT 3030, Février 1991, NEW YORK, US J-M JOT ET AL. 'Digital delay networks for designing artificial reverberators'
- COMPUTER MUSIC JOURNAL vol. 3, no. 2, 1979, MENLO PARK, US pages 13 - 28 J MOORER 'About this reverberation business'

## Description

La présente invention est relative à un procédé et à un système de spatialisation artificielle de signaux audio-numériques. Les réverbérateurs artificiels sont utilisés dans l'industrie musicale et cinématographique, pour superposer un effet de salle aux enregistrements réalisés en studio, ou encore de façon à modifier les propriétés acoustiques d'une salle d'écoute.

Un rapport récent établi par A. DECOVILLE publié par l'Ecole Nationale des Télécommunications 46 rue Barrault Paris, Rapport n° 90 SIG 005, 1990, a montré qu'en ce qui concerne les réalisations industrielles des réverbérateurs, on peut distinguer les générateurs d'effets spéciaux, sans référence particulière à l'acoustique d'une salle ou à la perception auditive de l'espace, des systèmes réverbérateurs proprement dits qui visent à reproduire de façon convaincante l'acoustique d'une ou d'un type de salle et dont les paramètres de réglage sont liés aux caractéristiques physiques des lieux clos.

En ce qui concerne les réverbérateurs proprement dits, la réponse à une excitation sonore impulsionnelle d'une salle d'écoute montre, ainsi que représenté en figure la, que l'échogramme type comprend le son direct suivi des premiers échos ou échos précoces temporellement repérables par l'oreille, puis enfin un continuum perçu au contraire comme une traînée sonore. Cette traînée sonore appelée reverbération tardive est caractéristique de la salle d'écoute elle-même, car elle est, en première approximation, indépendante des positions relatives et de l'étendue des sources et des auditeurs, ce qui n'est pas le cas pour les premiers échos.

D'une manière classique, une simulation réaliste de l'effet d'espace devant inclure les premiers échos et la réverbération tardive, un réverbérateur comporte habituellement, ainsi que représenté en figure 1b, un filtre FIR (filtre numérique à réponse impulsionnelle finie) simulant les premiers échos, et un filtre réverbérant, formé par un réseau récursif de retards numériques et capable de reproduire les propriétés caractéristiques de la réverbération tardive.

Plus précisément, les structures élémentaires de base de la majorité des réverbérateurs du commerce consistent en l'utilisation de filtres, dits filtre en peigne et filtre passe-tout. Ces filtres sont largement connus de l'état de la technique. Le filtre en peigne présente un inconvénient, dans le domaine fréquentiel, provenant des périodicités de sa réponse spectrale entraînant une coloration perçue comme un timbre métallique. Il en est de même pour le filtre passe-tout lorsque le signal d'entrée n'est pas stationnaire, comme dans le cas des signaux de parole et de la musique.

Les deux filtres précités ont en outre pour inconvénient, dans le domaine temporel, de présenter une faible densité d'échos de leur réponse impulsionnelle, ce qui provoque le phénomène connu sous le nom de roulement (flutter) dans les transitoires.

Afin d'éliminer le phénomène de coloration et d'augmenter la densité d'échos, M.R. SCHROEDER a proposé d'utiliser en cascade une association parallèle de filtres en peigne, dite somme de peignes, et une association série de filtres passe-tout, ainsi que représenté en figure 1c, confer publication "Natural sounding artificial reverberation", J. Audio.Eng.Soc. 10(3):219-223, 1962. Pour un filtre en peigne, le temps de réverbération Tr est donné par la relation :$\frac{{\text{20.log}}_{\text{10}} \text{(gi)}}{\text{mi.T}} \text{=} \frac{\text{-60}}{\text{Tr}}$ où, pour une cellule de rang i,
gi désigne le gain de boucle de rang i,
mi la durée de retards exprimée en nombre entier de périodes d'échantillonnage T.

Pour une somme de peignes, l'affectation à chaque peigne d'un même temps de réverbération Tr implique un choix du gain de boucle gi lié à la durée du retard mi.

Un tel choix implique pour chaque cellule de rang i γ = gi^{1/mi}, γ désignant le module des pôles correspondant.

Confer la publication de J.M.JOT et A.CHAIGNE "Digital delay networks for designing artificial reverberators", Proc. 90th A.E.S. Convention, Paris 1991, preprint 3030 (E-2) ci-après désignée [JOT, CHAIGNE, 91]. L'inter-prétation des conditions précitées, afin qu'aucun mode particulier ne soit audible pendant la réverbération tardive, ce qui correspondrait à une coloration non désirée, est donc que tous les modes de résonance du filtre réverbérant doivent posséder la même constante de temps d'atténuation. Pour N filtres en peigne en parallèle, la densité modale, nombre de modes de résonance par Hz, s'écrit : τi étant la durée du retard de la cellule de rang i en secondes, et la densité d'écho confer [JOT, CHAIGNE, 91]

Pour des durées τi suffisamment voisines, le nombre N de filtres en peignes s'écrit :$\text{N =} \sqrt{\text{Df Dt.}}$

Afin de conserver un nombre N raisonnable de cellules élémentaires, M.R. SCHROEDER a proposé d'associer un filtre passe-tout série en cascade avec la somme de peignes. Le filtre passe-tout permet d'augmenter la densité d'échos sans modifier sensiblement le timbre de la réverbération, défini par les filtres en peignes associés en parallèle.

Bien qu'une telle solution permette de déterminer, pour l'ensemble, le temps de réverbération, elle ne permet pas de tenir compte des résonances des filtres passe-tout et aucune étude n'a permis de montrer comment éviter les défauts de sonorité du filtre passe-tout série et de déterminer le nombre de cellules passe-tout, leurs valeurs de retard ou de gain de boucle pour obtenir une densité d'échos donnée, le choix des paramètres des filtres passe-tout restant essentiellement empirique.

Dans les salles d'audition réelles, les phénomènes physiques d'absorption des sons font que l'amortissement des ondes sonores est fonction de la fréquence. Le réverbérateur tel que représenté en figure 1c a fait l'objet d'une adaptation par le remplacement de chaque gain de boucle gi par un filtre passe-bas IIR, filtre à réponse impulsionnelle infinie, de façon à simuler l'absorption du son dans l'air. Confer J.A. MOORER "About this reverberation business", Computer Music Journal 3(2):13-18, 1979.

Une telle méthode ne permet ni de prendre en compte l'absorption du son par les parois de la salle, l'absorption due à l'air étant le plus souvent négligeable, ni de contrôler, dans le calcul des coefficients des filtres, la variation du temps de réverbération en fonction de la fréquence. Cette technique entraîne aussi l'interdépendance des réglages du temps de réverbération et de l'énergie du signal réverbéré en fonction de la fréquence. Ce problème n'est pas résolu pour la structure somme de peignes de la figure 1c.

Une autre approche permettant de multiplier le nombre d'échos dans la réponse du filtre réverbérant, l'approche multi-canaux, a été proposée. Celle-ci, consistant à ajouter des canaux de bouclage reliant les différents retards, permet d'augmenter progressivement la densité d'échos dans la réponse impulsionnelle, comme dans le cas des salles réelles.

STAUTNER et PUCKETTE, dans l'article "Designing multi-channel reverberators", Computer Music Journal 6(1), 1982, ont proposé la structure représentée en figure 1d. Ces auteurs, s'étant limités à l'étude de la stabilité de la structure précitée, proposent cependant un mode de réalisation particulier à quatre canaux utilisant une matrice de transfert de bouclage de la forme

Dans ce mode de réalisation, la densité d'écho n'est pas maximale, en raison de la nullité de certains coefficients de transfert, et l'utilisation du seul paramètre de gain g pour contrôler le temps de réverbération revient à affecter une atténuation identique à tous les retards, sans tenir compte de leurs durées. En outre, de même que dans le cas du filtre somme de peignes, correspondant au cas où la matrice A est diagonale, ce choix présente le risque que tous les modes de résonance n'aient pas un temps de décroissance identique, ce qui ne garantit pas l'absence de coloration des transitoires.

Plus récemment, un modèle général, tel que représenté en figure 1e, a été proposé confer [JOT, CHAIGNE, 91]. Ce modèle comprend essentiellement un filtre de référence constitué en fait par un filtre réverbérant dont tous les pôles sont de module unité, un temps de réverbération infini étant ainsi obtenu à toute fréquence. Une telle situation s'obtient lorsque la matrice de bouclage A est unitaire quand les retards sont dépourvus d'atténuation. L'article précédemment cité [JOT, CHAIGNE, 91] a pour objet principal l'étude des conditions d'obtention des contraintes précitées pour le filtre de référence, l'introduction d'atténuations ayant tout au plus été envisagée, dans cet article, dans le but de contrôler le temps de réverbération de filtres en peigne.

La présente invention a, au contraire, pour objet un procédé et un système de spatialisation artificielle d'un signal audio-numérique permettant de faire varier le temps de réverbération simulé, en fonction de la fréquence du signal sonore, tout en respectant la contrainte de module identique de tous les pôles pour le filtre de référence.

Un autre objet de la présente invention est en outre un procédé et un système de spatialisation artificielle d'un signal audio-numérique permettant de satisfaire à la fois à des critères de densité modale dans le domaine spectral et de densité temporelle des échos.

Un autre objet de la présente invention, l'objet précédent étant satisfait, est de permettre, tant au niveau du procédé que du système de spatialisation artificielle objet de l'invention, un contrôle séparé du temps de réverbération, de l'enveloppe spectrale de la réponse de la salle d'audition simulée et de la densité modale, traduisant en fait la taille de la salle d'audition simulée.

Un autre objet de la présente invention est également un procédé et un système de spatialisation artificielle d'un signal audio-numérique permettant de contrôler les instants d'arrivée et les amplitudes des échos précoces tout en préservant le timbre de la réverbération tardive, par l'absence de tout risque d'introduction de coloration du signal réverbéré.

Un autre objet de la présente invention est également un procédé et un système de spatialisation artificielle d'un signal audio-numérique permettant un contrôle de la clarté, définie comme le rapport entre l'énergie des échos précoces et celle de la réverbération tardive.

Un autre objet de la présente invention est également un procédé et un système de spatialisation artificielle d'un signal audio-numérique tant mono- que stéréophonique, permettant dans ce dernier cas un contrôle des directions de provenance des échos précoces.

Un autre objet de la présente invention est enfin un procédé et un système de spatialisation artificielle simultanée de plusieurs sources, avec contrôles de chaque écho précoce et de la clarté pour chacune des sources.

Le procédé et le système de spatialisation artificielle en temps réel d'un signal audio-numérique x(k) pour engendrer un signal audio-numérique spatialisé y(k) consiste à, respectivement permet de, effectuer à partir de signaux élémentaire xi(k) répliques du signal audio-numérique une pluralité de retards différents pour engendrer une pluralité de signaux élémentaires retardés et une combinaison linéaire entre les signaux élémentaires retardés pour obtenir une pluralité de signaux élémentaires retardés combinés, un au moins de chacun des signaux élémentaires retardés combinés étant additionné à au moins un signal élémentaire xi(k) préalablement au retard de celui-ci. Les signaux élémentaires retardés sont soumis à une sommation pondérée avec le signal audio-numérique x(k) pour engendrer le signal audio-numérique spatialisé y(k). Ils sont remarquables en ce que, dans le but de simuler un phénomène de réverbération tardive, ils consistent à, respectivement permettent de, effectuer la combinaison linéaire précitée par un bouclage unitaire, pour lequel la pluralité de signaux élémentaires retardés combinés possède la même énergie que les signaux élémentaires retardés, et, avec chaque retard différent, effectuer une atténuation Hi(ω) du signal élémentaire retardé correspondant fonction de la fréquence audio, la valeur opposée de cette atténuation exprimée en décibels étant une fonction monotone décroissante du temps de réverbération et proportionnelle à chaque retard, puis, avant sommation pondérée des signaux élémentaires retardés avec le signal audio-numérique x(k), effectuer une correction spectrale de l'énergie t(z) vérifiant la relation :${\text{| t(e}}^{\text{jω}} {\text{) |}}^{\text{2}} \text{=} \frac{\text{Σ τi}}{\text{Tr(ω),}}$ où τi, défini comme le retard absorbant, désigne la valeur de chaque retard augmentée du retard de phase apporté du fait de l'atténuation correspondante Hi(ω), Στi désignant la somme de tous les retards absorbants.

Le procédé et le système de spatialisation artificielle en temps réel d'un signal audio-numérique trouvent application dans le domaine technique du traitement de signal audio-numérique plus particulièrement à l'industrie de la production de phonogrammes et/ou de vidéogrammes.

Une description plus détaillée du procédé et du système de spatialisation artificielle en temps réel d'un signal audio-numérique pour engendrer un signal audio-numérique spatialisé objets de la présente invention sera donnée ci-après dans la description et les dessins dans lesquels, outre les figures la à le de l'art antérieur,
- la figure 2a représente, sous forme de diagramme illustratif, les étapes permettant la mise en oeuvre du procédé objet de la présente invention,
- la figure 2b représente, sous forme de diagramme illustratif, une première variante de mise en oeuvre du procédé objet de l'invention tel que représenté en figure 2a,
- la figure 2c représente, sous forme de diagramme illustratif, une autre variante de mise en oeuvre du procédé objet de l'invention tel que représenté en figure 2a,
- la figure 2d représente, sous forme de diagramme illustratif, une variante de mise en oeuvre du procédé objet de l'invention plus particulièrement destinée à assurer un contrôle des premiers échos, sans pour autant provoquer un phénomène de coloration de la réverbération tardive simulée,
- la figure 2e représente une variante de mise en oeuvre du procédé selon l'invention illustré en figure 2d plus particulièrement adaptée pour engendrer un signal spatialisé stéréophonique et permettre à la fois la spatialisation simultanée de sources monophoniques et le contrôle de la clarté de celles-ci,
- la figure 3a représente, sous forme de blocs fonctionnels, un système de spatialisation artificielle en temps réel d'un signal audio-numérique conforme à l'objet de la présente invention pour un signal audio-numérique monophonique,
- les figures 3b, 3c, 3d, 3e et 3f représentent, sous forme de schémas blocs, des variantes de réalisation du système objet de l'invention tel que représenté en figure 3a,
- la figure 4 représente, sous forme de blocs fonctionnels, la structure générale d'un système conforme à l'objet de la présente invention constituant un filtre réverbérant permettant le contrôle des premiers échos, sans affecter le timbre de la réverbération tardive simulée, pour un signal audio-numérique monophonique,
- la figure 5a représente la structure d'un système conforme à l'objet de la présente invention, tel que représenté en figure 4, plus particulièrement d'un filtre réverbérant pour enregistrement ou transmission d'un signal audio-numérique stéréophonique, permettant la spatialisation simultanée de plusieurs sources monophoniques,
- les figures 5b et 5c représentent une variante d'exécution simplifiée du système selon l'invention représenté en figure 5a,
- la figure 5d représente un mode de réalisation d'un module de correction spectrale et d'un élément d'atténuation d'une voie de retard dans le système conforme à l'objet de l'invention,
- les figures 6a et 6b représentent différents échogrammes relatifs à un filtre réverbérant monophonique simulant la réverbération tardive provoquée par 6a 1), structure somme de peignes, 6a 2), structure selon la figure 3e pour N=8, respectivement 6b 1), structure somme de peignes, et 6b 2), structure représentée en figure 3b, pour N=12,
- les figures 7a, 7b, 7c représentent un mode de réalisation d'un système conforme à l'objet de la présente invention dans lequel une pluralité de P filtres réverbérants sont utilisés en parallèle, un entrelaçage des bouclages ainsi réalisés étant en outre réalisé au moyen d'une pluralité de N matrices unitaires de dimension PxP.

Une description plus détaillée du procédé de spatialisation artificielle en temps réel d'un signal audio-numérique objet de la présente invention sera donnée tout d'abord en liaison avec la figure 2a.

Selon la figure précitée, le signal audio-numérique est noté x(k), ce signal consistant en une suite d'échantillons d'un signal audio-numérique codé.

Selon le procédé objet de la présente invention, le signal audio-numérique x(k) est dupliqué en signaux élémentaires xi(k) obtenus à partir du signal audio-numérique par pondération correspondante bi adaptée. Les signaux élémentaires xi(k) sont soumis chacun à un retard différent pour engendrer une pluralité de signaux élémentaires retardés. Sur la figure 2a, on notera que le retard pour le signal élémentaire xi(k) est noté Z^{-mi,} notation dans laquelle Z représente, selon la notation complexe, la variable e^{jω} , expression dans laquelle ω représente la pulsation, ω = 2πfT, f étant la fréquence audio considérée, T la période d'échantillonnage, et mi le coefficient de retard pour le signal élémentaire xi(k) considéré. Chaque signal élémentaire retardé est noté seri et correspond au signal élémentaire xi(k) considéré.

Selon une autre caractéristique du procédé objet de l'invention, une combinaison linéaire entre les signaux élémentaires retardés, seri, est effectuée pour obtenir une pluralité de signaux élémentaires retardés combinés, notés serci. On notera que la combinaison linéaire précitée est de la forme :

Selon un autre aspect avantageux du procédé objet de la présente invention, un au moins de chacun des signaux élémentaires retardés combinés, serci, est additionné à au moins un signal élémentaire xi(k) préalablement au retard de celui-ci. En outre, les signaux élémentaires retardés, seri, sont soumis à une sommation pondérée avec le signal audio-numérique x(k) pour engendrer le signal audio-numérique spatialisé, noté y(k). On notera que sur la figure 2a, la sommation pondérée est, d'une première part, représentée par l'application à chaque signal seri élémentaire retardé d'un coefficient de pondération correspondant, noté ci, puis sommation de tous les signaux élémentaires retardés, seri, et, d'une deuxième part, sommation de l'ensemble au signal audio-numérique pondéré x(k) auquel a été appliqué le coefficient de pondération d pour engendrer le signal audio-numérique spatialisé y(k).

En outre, le procédé objet de la présente invention consiste, afin de simuler un phénomène de réverbération tardive, conformément à un aspect particulièrement avantageux de celui-ci, à effectuer la combinaison linéaire précitée par un bouclage unitaire. Par bouclage unitaire, on entend un bouclage pour lequel la pluralité de signaux élémentaires retardés combinés, serci, possède la même énergie que les signaux élémentaires retardés, seri, soit Σseri² = Σserci². En outre, ainsi que représenté également sur la figure 2a, le procédé objet de l'invention consiste à effectuer, avec chaque retard différent, une atténuation, notée Hi(ω), du signal élémentaire retardé, seri, cette atténuation étant fonction de la pulsation audio ω précitée. Selon un aspect particulièrement avantageux du procédé objet de la présente invention, cette atténuation est une fonction monotone décroissante du temps de réverbération Tr(ω) dont la simulation est souhaitée et proportionnelle à chaque retard.

Enfin, on notera, ainsi que représenté sur la figure 2a, que le procédé consiste également à effectuer, avant sommation pondérée des signaux élémentaires retardés, avec le signal audio-numérique x(k) une correction spectrale, notée t(e^{jω}), vérifiant la relation :${\text{| t(e}}^{\text{jω}} {\text{) |}}^{\text{2}} \text{=} \frac{\text{Σ τi}}{\text{Tr(ω)}}$

Dans cette relation, τi, défini comme le retard absorbant, désigne en fait la valeur de chaque retard augmentée du retard de phase apporté par l'atténuation correspondante Hi(ω), Στi désignant la somme de tous les retards absorbants. Ce retard de phase est en fait négligeable par rapport à la valeur de chaque retard et sera donc considéré comme tel dans la suite de la description.

Le principe du procédé objet de la présente invention, tel que schématisé en figure 2a, repose sur une extension du traitement proposé par STAUTNER et PUCKETTE dans le document "Designing multichannel reverberators". Computer Music Journal, 6(1), 1982". On notera que le procédé objet de la présente invention possède un degré de généralité supplémentaire par rapport au traitement mis en oeuvre précédemment.

Suite à une étude théorique menée par les inventeurs de la présente invention, la fonction de transfert entre le signal audio-numérique, x(k), et le signal spatialisé y(k) a permis de montrer que les pôles de la matrice de transfert précitée sont les solutions complexes de l'équation caractéristique :${\text{det[A-D(z}}^{\text{-1}} \text{)] = 0.}$

Dans la relation précitée, z⁻¹ représente l'opérateur de retard unité et D(z) est défini par :

Pour l'étude de la fonction de transfert entre le signal audio-numérique x(k) et le signal audio-numérique spatialisé y(k), on pourra se reporter à la publication [JOT, CHAIGNE, 91].

Selon l'étude théorique précitée et la référence précédemment mentionnée, une première contrainte peut être imposée, c'est-à-dire un temps de décroissance identique pour tous les modes de résonance.

La solution de la résolution de la relation (3) précitée se ramène alors à trouver les matrices A et D, matrices de transfert, telles que les solutions de cette équation, ou pôles du système, aient toutes le même module.

Dans le cas où la matrice de transfert A est unitaire, c'est-à-dire dans le cas où la pluralité de signaux élémentaires retardés combinés, serci, possède la même énergie que les signaux élémentaires retardés, seri, tous les pôles précités sont sur le cercle unité du plan complexe. Le module de chacun des pôles étant alors égal à l'unité, le temps de décroissance est infini pour chacun des modes de résonance associés, et la réponse impulsionnelle peut être représentée par une somme de sinusoïdes non amorties. En outre, la densité modale est toujours égale à la durée totale des retards.

Le procédé objet de la présente invention consiste alors à faire varier le temps de réverbération, tout en respectant la contrainte de module identique pour tous les pôles. Une telle variation est obtenue en affectant une atténuation ki à chacun des retards précédemment mentionnés.

Pour une matrice de transfert A, correspondant en fait à une matrice neutre, formant filtre de référence d'une somme de peignes, les atténuations ki peuvent alors être choisies de façon à vérifier la relation :${\text{ki = γ}}^{\text{mi}}$

L'opération précitée revient à remplacer la variable z par z/γ dans l'expression de la matrice D(z). Quelle que soit la matrice A, tous les pôles du système sont donc multipliés par la quantité γ. Pour une matrice A unitaire, γ n'est autre que le module des pôles et le temps de réverbération Tr est modifié et vérifie la relation :${\text{Γ = 20.log}}_{\text{10}} \text{(γ) = -60.T/Tr.}$

Dans cette relation, on rappelle que T est la période d'échantillonnage du signal audio-numérique, Γ étant exprimé en dB.

Conformément au procédé objet de la présente invention, la contrainte d'égalité du module des pôles est respectée lorsque, à partir d'un filtre de référence, tel que défini précédemment, on affecte à chaque retard une atténuation, laquelle est proportionnelle à la durée de celui-ci. Le facteur de proportionnalité Γ est lié au temps de réverbération Tr par l'équation (6) précédemment mentionnée.

Conformément à un aspect du procédé objet de la présente invention, l'obtention d'une courbe de variation donnée du temps de réverbération en fonction de la fréquence est obtenue lorsque le module d'un pôle du système réalisant la combinaison linéaire précitée, à la pulsation ω donnée, est fixé par la valeur du temps de réverbération Tr(ω) souhaitée à la pulsation précitée suivant la relation (6) précédemment mentionnée. L'effet de la relation (5) est alors de forcer les pôles à se placer non plus sur un cercle centré en z = 0, mais sur une courbe spécifiée par la variation Tr(ω) souhaitée.

La contrainte précitée sur le lieu des pôles conduit à un résultat optimal sur le plan perceptif dans la réponse à des sons transitoires. Elle garantit en effet que deux modes aux fréquences de résonance voisines ont des temps de décroissance aussi proches que le permet la loi de variation du temps de réverbération choisi par l'utilisateur, ce qui évite la prédominance d'un nombre réduit de modes dans l'extinction du signal réverbéré.

Le procédé objet de la présente invention permet ainsi le contrôle du temps de réverbération simulé, ce contrôle étant valable quelle que soit la structure du filtre de référence, et garantit également l'absence de colorations parasites en présence de signaux transitoires.

Ainsi que mentionné précédemment, le procédé objet de la présente invention consiste alors à affecter à chaque retard une atténuation dépendant de la fréquence au moyen d'un filtre absorbant de fonction de transfert hi(z) ainsi que mentionné en figure 2a.

La réponse en fréquence de chaque filtre absorbant est donnée par la relation exprimant l'atténuation en décibels :${\text{Hi(ω) = 20.log}}_{\text{10}} {\text{| hi(e}}^{\text{jω}} \text{) | =} \frac{\text{-60.T}}{\text{Tr(ω)}} \text{. ( mi-} \frac{{\text{arg[hi(e}}^{\text{jω}} \text{)]}}{\text{ω}} \text{)}$

Dans la relation précitée, arg[hi(e^{jω})]/ω représente le retard de phase du filtre absorbant. En raison du lien étroit existant entre chaque retard et le filtre absorbant qui lui est associé, le retard absorbant est défini ainsi que décrit précédemment.

D'une manière plus spécifique, on notera que l'insertion des filtres absorbants a pour effet de modifier l'enveloppe spectrale de la réponse finalement obtenue, car, confer [JOT, CHAIGNE, 91], l'énergie de chaque mode de résonance est proportionnelle au temps de décroissance de celui-ci.

Conformément à un aspect particulièrement avantageux du procédé objet de la présente invention, l'équilibre spectral de la réponse ainsi obtenue est obtenu par la correction spectrale de l'énergie t(z), cette correction spectrale étant inversement proportionnelle au temps de réverbération Tr(ω) dans le domaine de fréquence du signal audio-numérique traité.

On notera en outre que, lorsque les durées des retards sont toutes multipliées par un même coefficient α donné, en l'absence de toute modification des atténuations des filtres absorbants, la réponse impulsionnelle du procédé objet de la présente invention est dilatée temporellement par une homothétie de rapport α, mais l'énergie moyenne du signal réverbéré, dans toute bande de fréquence donnée, n'est pas modifiée. Une telle multiplication simule en fait une homothétie de rapport α sur les dimensions de la salle d'audition simulée, et a pour effet de modifier les fréquences de résonance tout en multipliant le temps de réverbération par α à toute fréquence. La division du temps de réverbération par α pour ramener celui-ci à la situation initiale a pour effet une division par la même quantité α de l'énergie du signal spatialisé.

Ainsi, afin de pouvoir contrôler indépendamment le temps de réverbération, l'enveloppe spectrale du signal réverbéré, signal audio-numérique spatialisé y(k), et la taille de la pièce d'audition associée à la durée totale Στi des retards, la correction spectrale t(z) vérifie la relation (2) précédemment mentionnée dans la description.

Une description plus détaillée de la mise en oeuvre du procédé objet de la présente invention sera maintenant donnée en liaison avec les figures 2b puis 2c.

Dans un tel cas, ainsi que représenté en figure 2b, le bouclage unitaire précédemment mentionné peut être réalisé au moyen d'une matrice de transfert de bouclage, notée AN, ce bouclage vérifiant la relation :$\text{AN = JN -} \frac{\text{2}}{\text{N}} {\text{.UN}}^{\text{T}} \text{.UN}$

Dans la relation précitée :
- AN: est la matrice de transfert du bouclage de dimension NxN de coefficients de transfert aij,
- JN: est une matrice de transfert obtenue par permutation des lignes ou des colonnes de la matrice de transfert neutre IN de dimension NxN,
- UN^{T}: est le vecteur colonne transposé du vecteur ligne UN de dimension N, où UN = [1, 1..., 1,1].

La raison du choix de la matrice de transfert AN vérifiant la relation précédemment mentionnée est que l'introduction de la matrice UN^{T}.UN permet d'effectuer la multiplication du vecteur formé par tous les seri par cette dernière matrice simplement, en additionnant les composantes de ce vecteur. Ainsi, pour cette dernière matrice, la contribution du bouclage au signal d'entrée de chaque retard n'est autre que la somme des signaux de sortie seri de tous les retards, somme qui peut aussi être utilisée comme signal réverbéré comme le montrera la figure 2c.

La matrice de transfert de bouclage, notée AN, doit satisfaire les critères suivants :
- être unitaire : les vecteurs colonnes de la matrice AN devant former une base orthonormée,
- permettre une réduction du coût de calcul,
- rendre maximum la densité d'écho de la réponse impulsionnelle, la matrice de transfert de bouclage AN devant donc avoir le moins possible de coefficients nuls.

La relation (8) précédemment citée vérifiée par la matrice de transfert de bouclage AN permet de satisfaire aux critères précédemment mentionnés.

Le caractère unitaire de la matrice de transfert de bouclage AN est garanti lorsque la matrice JN est obtenue par permutation des lignes ou des colonnes de la matrice neutre IN de dimension N, ou si certaines lignes ou colonnes de AN sont remplacées par leurs opposées.

On notera que le fait de remplacer la colonne i de la matrice de transfert de bouclage AN par son opposée équivaut à insérer une opposition de phase à la sortie du retard i, tandis que la même opération sur la ligne j revient à insérer une opposition de phase à l'entrée du retard j. Plus généralement, on indiquera que le caractère unitaire du bouclage est conservé lorsque un ou plusieurs retards sont remplacés par des systèmes eux-mêmes unitaires, c'est-à-dire passe-tout.

Les matrices de transfert de bouclage vérifiant la relation (8) précitée permettent ainsi d'obtenir une densité d'écho maximale pour un nombre N de retards donné avec toutefois un coût de calcul minimal, c'est-à-dire 2.N additions-multiplications comme le montrera la figure 2c. La durée totale des retards étant fixée par la taille de la salle pour laquelle la réverbération doit être simulée, le nombre N de retards détermine le temps nécessaire pour que la densité temporelle des échos se construise dans la réponse impulsionnelle.

Conformément à la figure 2c, dans un mode de réalisation pratique, et tel que, pour une pluralité de N signaux élémentaires retardés, chaque signal étant noté seri, celui-ci consiste à réinjecter selon une correspondance bijective à l'entrée de rang i de chaque retard d'un signal élémentaire retardé, les retards absorbants correspondants étant notés τi sur la figure 2c, un signal élémentaire retardé de rang j quelconque. Ainsi, chaque signal élémentaire retardé de rang i, seri, doit-il être réinjecté à l'entrée d'un signal élémentaire xj(k), à condition que l'injection d'une sortie i sur une entrée j ne soit réalisée qu'une fois pour chaque entrée et chaque sortie.

En outre, dans cette opération, chaque signal élémentaire retardé seri, est diminué de la somme pondérée par le rapport 2/N des signaux élémentaires retardés. Ainsi, sur la figure 2c, chaque signal élémentaire xi(k) est additionné par exemple à un signal élémentaire retardé, seri, la somme résultante étant soumise au retard τi correspondant, retard absorbant, et l'ensemble des signaux élémentaires retardés étant sommé pour donner la somme des signaux élémentaires retardés, cette somme étant réinjectée après pondération par le coefficient -2/N au signal audio-numérique d'entrée x(k).

Une description plus détaillée de la mise en oeuvre du procédé objet de la présente invention, en vue de contrôler les dates d'arrivée et les amplitudes des échos précoces, sans pour autant introduire un phénomène de coloration du signal réverbéré ou spatialisé, sera donnée en liaison avec la figure 2d.

Selon la figure précitée, celui-ci consiste à effectuer un décalage temporel t1, ti, tN, des instants d'arrivée au niveau du bouclage des signaux élémentaires, ce décalage temporel des instants d'arrivée ayant pour effet ainsi de provoquer une séparation des signaux élémentaires du fait du décalage précité. Bien entendu, les signaux élémentaires, notés par exemple xi(k), sont alors décalés en temps de la différence de deux instants de décalage successifs.

En outre, le procédé objet de la présente invention tel que représenté en figure 2d consiste, les signaux élémentaires xi(k) étant maintenant décalés, à choisir un écart de décalage entre le plus grand et le plus petit des instants d'arrivée, symbolisés par t1 et tN sur la figure 2d, inférieur à la plus petite valeur des retards absorbants τi précédemment mentionnés. Ainsi, ce choix permet de constituer les signaux élémentaires décalés en une pluralité d'échos précoces, antérieurs à la réverbération tardive simulée, les signaux élémentaires décalés xi(k) étant bien entendu injectés en aval de chaque retard absorbant correspondant τi, ce qui permet, grâce au choix du décalage temporel précité, d'injecter les signaux élémentaires décalés xi(k) et de les transmettre comme premiers échos antérieurement à la transmission des signaux correspondant au processus de traitement par filtrage réverbérant, ainsi que représenté en figure 2d. On notera bien sûr que le processus de contrôle des premiers échos par le décalage temporel précité permet également de contrôler non seulement les instants d'arrivée ti, mais les amplitudes de ces derniers par les coefficients bi indépendamment des durées τi des retards absorbants du processus de filtrage réverbérant.

Le principe du procédé objet de la présente invention tel que représenté en figure 2d se distingue des procédés comparables de l'art antérieur décrits notamment par STAUTNER et PUCKETTE sur les points suivants :
- les dates d'arrivée des échos d'ordre 1 ou premiers échos ne sont pas limitées par les durées de retard absorbant τi,
- le procédé selon l'invention n'introduit pas de filtrage à réponse impulsionnelle finie, filtrage FIR, susceptible d'imposer une coloration préjudiciable à la réverbération tardive simulée, bien que cette dernière soit rendue ainsi dépendante du jeu d'échos précoces choisis par l'utilisateur, ce qui s'avèrera particulièrement utile afin d'assurer la spatialisation simultanée de plusieurs sources sonores.

Ce second point s'explique en particulier en considérant la réponse impulsionnelle lors du processus de filtrage conforme au procédé selon l'invention. Si la durée totale des retards Στi, retards absorbants, est suffisante, de l'ordre de la seconde, la densité modale est telle que cette réponse est perçue comme un bruit blanc stationnaire une fois passé le temps nécessaire pour que la densité d'échos se stabilise.

On vérifie d'ailleurs expérimentalement que cette réponse impulsionnelle peut être considérée comme une somme de bruits blancs élémentaires associés chacun à un couple bi, cj, ces réponses élémentaires étant des bruits blancs pseudo-aléatoires décorrélés entre eux. Il en résulte que le choix des coefficients bi et ci de pondération tels que représentés en figure 2d, bien qu'ils modifient la répartition de l'énergie selon les modes de résonance, n'a pas d'effet perceptible sur le timbre de la réverbération tardive, ni non plus le choix des décalages ti.

Une variante particulièrement avantageuse du procédé objet de la présente invention sera maintenant décrite en liaison avec la figure 2e, dans le cas où un contrôle séparé de la clarté et des directions de provenance d'échos précoces de sources monophoniques dans une transmission stéréophonique soumise au procédé de spatialisation objet de la présente invention, est réalisé.

D'une manière générale, on considérera un enregistrement ou la transmission d'un enregistrement de signaux audio-numériques stéréophoniques, soumis au procédé de spatialisation objet de la présente invention au moyen d'un filtrage réverbérant, ainsi que représenté en figure 2e.

Le contrôle de la clarté et de la direction de provenance d'échos de sources monophoniques dans une telle situation est particulièrement avantageux, notamment dans le cas où ces sources monophoniques ne sont autres que des éléments de source de l'enregistrement stéréophonique correspondant, c'est-à-dire que les sources monophoniques précitées sont des éléments de la source des signaux stéréophoniques soumis au procédé de spatialisation conforme à l'objet de la présente invention. Une telle situation peut se rencontrer, notamment, lors d'un enregistrement ou de la retransmission d'un enregistrement stéréophonique d'un concert donné par un orchestre symphonique dans lequel un ou plusieurs instruments concertants, et en particulier le jeu de ceux-ci, veulent être mis en évidence.

Dans un tel cas, le procédé objet de la présente invention consiste à soumettre chaque signal monophonique, noté source mono 1 respectivement mono 2 à titre d'exemple sur la figure 2e, à un processus de décalage temporel des instants d'arrivée de ce signal pour engendrer, de même que dans le cas de la figure 2d, une pluralité de N signaux monophoniques élémentaires décalés correspondants, de façon à constituer les signaux monophoniques élémentaires décalés en une pluralité d'échos d'ordre 1 correspondants.

Les signaux monophoniques élémentaires décalés sont alors injectés dans le bouclage appliqué aux signaux stéréophoniques soumis au processus de réverbération simulé par sommation, avant bouclage, aux signaux stéréophoniques élémentaires retardés.

Le procédé objet de l'invention tel que décrit en liaison avec la figure 2e permet ainsi d'affecter à chaque source un effet de salle distinct, les différences entre les réponses impulsionnelles affectées aux différentes sources se caractérisant de la manière ci-après :
- distribution d'échos précoces spécifiques pour chaque source,
- valeur de clarté spécifique pour chaque source,
- réverbération tardive simulée prenant en compte la séparation spatiale entre les sources, les contributions des différentes sources à la réverbération tardive étant décorrélées entre elles.

Il permet également de préserver l'indépendance entre le contrôle des échos précoces et le contrôle de la réverbération tardive en évitant, en particulier, que le contrôle des échos précoces ne provoque une coloration de la réverbération tardive.

Une description plus détaillée d'un système de spatialisation artificielle en temps réel d'un signal audio-numérique conforme à l'objet de la présente invention sera maintenant donnée en liaison avec la figure 3a.

Sur la figure précitée, les mêmes symboles relatifs aux signaux représentent les mêmes signaux que dans le cas de la figure 2a relative au procédé objet de la présente invention.

Ainsi qu'on l'observera sur la figure 3a, le système objet de la présente invention comprend des voies de retard, notées Vi, consistant chacune par exemple successivement en un élément multiplicateur, noté 1i, un élément sommateur, 2i, un élément retardateur, 3i, et un élément multiplicateur, 5i, en cascade, chaque voie de retard étant raccordée à un élément sommateur, noté 6i, portant la référence de l'indice de la voie de retard correspondante, sauf éventuellement en ce qui concerne la voie de retard d'ordre 1, V1. Bien entendu, pour un système à N voies, le bouclage est assuré au moyen d'une matrice de transfert de bouclage 10, formé par la matrice AN précédemment mentionnée dans la description, celle-ci étant constituée par un réseau d'éléments multiplicateurs et additionneurs permettant de délivrer les signaux élémentaires retardés combinés, serci, le bouclage étant assuré au niveau de chaque sommateur, 2i, de chaque voie de retard. Le signal audio-numérique x(k) est ainsi dupliqué en signaux élémentaires xi(k) alimentant chaque voie de retard, Vi, et un élément sommateur 9 permet, après pondération du signal audio-numérique, x(k), par un élément multiplicateur 8 de délivrer le signal spatialisé y(k), l'élément sommateur recevant en outre la somme pondérée des signaux élémentaires retardés, seri, délivrés par chaque voie de retard, Vi, cette somme pondérée étant en outre soumise, par l'intermédiaire de l'élément de correction spectrale 7, à une correction spectrale de l'énergie t(z) vérifiant la relation (2) précédemment mentionnée dans la description.

En outre, conformément à un aspect particulièrement avantageux du système objet de la présente invention, à chaque élément de retard, 3i, contenu dans chaque voie de retard, Vi, est associé un élément absorbant, noté 4i, dont la fonction de transfert provoque une atténuation Hi(ω) de chaque signal élémentaire retardé, la valeur opposée de cette atténuation exprimée en décibels étant fonction monotone décroissante du temps de réverbération Tr(ω) et proportionnelle à chaque retard engendré par chaque élément de retard 3i correspondant.

Ainsi que décrit précédemment dans la description, on notera pour la suite que chaque élément de retard 3i associé à chaque élément d'atténuation 4i est noté symboliquement, ainsi que représenté en figure 3a, 34i. Ainsi, chaque référence 34i, avec i ∈ [1,N] est telle que le retard finalement apporté τi est défini comme le retard absorbant, ainsi que mentionné précédemment dans la description.

On notera que d'une manière plus générale, le système de spatialisation artificielle objet de la présente invention tel que représentée en figure 3a constitue un filtre réverbérant formé d'un filtre de référence, ainsi que mentionné précédemment dans la description, dans lequel a été insérée, pour chaque voie d'atténuation Vi, une fonction d'atténuation par l'élément 4i, dans les conditions de relation au temps de réverbération Tr(ω) et au retard, noté z^{-mi}, ainsi que précédemment mentionné dans la description.

On indique que le filtre de référence est entièrement caractérisé par les durées des retards z^{-mi}, les coefficients bi, ci ayant été définis, lesquelles peuvent être choisies irrationnelles entre elles de façon à éviter les superpositions d'échos, et telles que leur somme est proportionnelle à une dimension caractéristique du phénomène de la salle à simuler.

La structure du filtre réverbérant représenté en figure 3a est alors définie par les vecteurs b = {bi} et c = {ci} de dimension N, et bien entendu par la matrice de transfert de bouclage A de dimension NxN, les composantes des vecteurs précités correspondant aux valeurs de gain des éléments multiplicateurs 1i, respectivement 5i, le coefficient d définissant la valeur de gain de l'élément multiplicateur 8.

On notera en fait que les éléments multiplicateurs 1i, 5i ou 8, les éléments sommateurs 2i, 6i, ou les éléments multiplicateurs et les éléments sommateurs constitutifs du réseau formant la matrice de transfert 10, la matrice A, de dimension NxN, peuvent bien entendu être réalisés soit par des circuits numériques de calcul correspondants, soit bien entendu, de préférence, par des modules de programme permettant d'appliquer aux échantillons des différents signaux précédemment cités les opérations arithmétiques correspondantes. Dans ce dernier cas, les calculs peuvent avantageusement être conduits au moyen d'un ou plusieurs processeurs de calculs, par exemple, des microprocesseurs DSP 56000 commercialisés par la société MOTOROLA, dont des indications correspondantes seront données ultérieurement dans la description.

On rappelle que les matrices A, notées AN, satisfaisant à la relation (8) précédemment mentionnée dans la description permettent d'obtenir une densité d'écho maximale pour un nombre N de retards donnés avec un coût de calcul minimal, en nombre d'éléments multiplicateurs ou additionneurs nécessaires à la réalisation du bouclage.

Les matrices de transfert de bouclage ainsi retenues permettent de réaliser des bouclages qui se caractérisent par le fait que l'entrée de chaque retard, c'est-à-dire chaque élément sommateur 2i, reçoit le signal de sortie d'un autre retard, par une correspondance bijective, diminué de la somme multipliée par 2/N des signaux de sortie des N retards. Cette classe de matrices de bouclage et les bouclages correspondants permettent de maximaliser la densité d'écho, et ne se distinguent en fait les uns des autres que par le choix de la matrice JN dans la relation (8) précitée.

Une description plus détaillée de bouclages et donc de circuits correspondants réalisés conformément à l'objet du système selon l'invention et satisfaisant aux conditions précitées, c'est-à-dire bouclage réalisé par le choix de différentes matrices JN dans la relation (8) précédemment mentionnée, sera donnée en liaison avec les figures 3b à 3f ci-après.

Un premier choix peut consister à prendre JN = IN, matrice neutre.

Le filtre réverbérant ainsi réalisé est représenté en figure 3b, et apparaît comme un filtre somme de peignes dans lequel la sortie du filtre a été rebouclée sur l'entrée au moyen d'un élément multiplicateur 23 de gain -2/N. On reconnaît sur la figure 3b précitée un élément sommateur d'entrée 22 permettant d'assurer le rebouclage précité ainsi que les différents éléments 2i sommateurs, retard absorbant 34i de valeur τi, et sommateurs 6i, permettant d'assurer le bouclage de l'ensemble. Bien entendu, la valeur du gain de l'élément de multiplication 23 peut être, soit -2/N lorsque les sommateurs 22 ou 2i assurent une sommation positive, soit la valeur 2/N lorsque les éléments sommateurs 22 ou 2i sont des éléments sommateurs algébriques, le bouclage étant effectué sur une entrée de soustraction.

Dans le cas, au contraire, où la matrice JN est obtenue par permutation circulaire vers la gauche des colonnes de la matrice neutre, IN, on obtient successivement comme matrice de transfert du bouclage AN, pour N > 2,

Sur la figure 3c, on a ainsi représenté un mode de réalisation permettant d'obtenir le bouclage précité dans lequel la matrice de transfert du bouclage AN vérifie la relation (9) précédente. Le système objet de la présente invention, tel que représenté en figure 3c, constitue un filtre réverbérant, monophonique, remarquable en ce qu'il utilise une boucle principale formée sensiblement par les différentes voies de retard Vi reliées en cascade, les valeurs d'éléments de multiplication et donc de gain bi et ci n'ayant pas été représentées car ayant été prises égales à 1, de façon que les retards absorbants τi se trouvent reliés en série par l'intermédiaire des éléments sommateurs 2i correspondants, le bouclage étant réalisé par l'élément multiplicateur 23 par l'intermédiaire de l'élément sommateur d'entrée 22, lequel permet une réinjection du signal somme résultant x(k)-2/N.(y(k)) au niveau de chacun des éléments sommateurs 2i, les sorties de chaque retard absorbant 34i, les signaux seri, étant sommées par l'intermédiaire d'une pluralité d'éléments sommateurs 6i mis en cascade pour délivrer le signal audio-numérique spatialisé y(k).

Les réverbérateurs monophoniques tels que représentés en figure 3b et 3c peuvent, le cas échéant, provoquer un écho parasite dont la date d'arrivée correspond à la somme des durées des retards absorbants Στi. L'amplitude de cet écho parasite décroît lorsque le nombre N de retards augmente et cet écho se fond dans la réverbération lorsque N > 12. Lorsqu'il est audible, cet écho parasite n'est pas présent en sortie de chacun des N retards absorbants 34i, mais naît de l'interférence entre ces signaux.

Les modes de réalisation représentés en figures 3d et 3e permettent la suppression du phénomène d'interférence précité, par dédoublement et mise en opposition de phase, en entrée ou en sortie du filtre réverbérant des signaux d'entrée, respectivement de sortie, dédoublés.

Ainsi, sur la figure 3d, les signaux élémentaires sont dédoublés en signaux élémentaires de rang impair x2p-1(k), pairs x2p(k), et mis en opposition de phases par l'intermédiaire d'un premier élément sommateur, 22a, respectivement deuxième élément soustracteur, 22b, correspondant, les signaux élémentaires retardés correspondants étant bien entendu sommés par les éléments sommateurs 6i correspondants et la réinjection pondérée par l'élément mutliplicateur 23 étant effectuée au niveau du premier, 22a, respectivement deuxième, 22b, élément sommateur, respectivement soustracteur. Dans la figure 3e au contraire, les signaux élémentaires d'entrée, xi(k), sont maintenus sans dédoublement alors que le dédoublement est effectué au niveau des signaux élémentaires retardés, seri, avec i=2p pour les signaux de rang pair, ou 2p-1 pour les signaux de rang impair. La sommation des signaux de rang pair, respectivement impair, précités est effectuée par les éléments sommateurs 6₁ₐ, de rang impair, respectivement 6₂ₐ de rang pair, et le bouclage est effectué par l'intermédiaire d'un élément sommateur supplémentaire de sortie dédoublé 6_{1b}, respectivement 6_{2b}, l'élément sommateur 6_{1b} recevant les signaux délivrés par l'élément sommateur 6₁ₐ, respectivement 6₂ₐ, et délivrant le signal somme à l'élément multiplicateur 23, alors que l'élément soustracteur 6_{2b} reçoit les signaux délivrés par l'élément sommateur 6₁ₐ, respectivement 6₂ₐ, et délivre le signal audio-numérique spatialisé y(k).

Enfin, sur la figure 3f, on a représenté une disposition analogue à celle de la figure 3c, dans laquelle, afin de supprimer l'interférence précédemment mentionnée, le circuit de sortie, c'est-à-dire le circuit délivrant le signal audio-numérique spatialisé, y(k), est subdivisé en deux circuits relatifs aux signaux élémentaires retardés de rang pair, respectivement de rang impair, de manière analogue au circuit de sortie de la figure 3e, les éléments sommateurs correspondants étant notés 6N-1b, respectivement élément soustracteur 6Nb, et jouant le rôle des éléments sommateurs, respectivement soustracteurs, 6_{1b}, 6_{2b}, de la figure 3e.

Une description plus détaillée d'un système objet de la présente invention, permettant la spatialisation d'un signal audio-numérique dans lequel la position de la source sonore dans la salle simulée est prise en compte, par le biais du contrôle des N premiers échos, sera donnée en liaison avec la figure 4.

Le système objet de la présente invention permet d'éviter tout phénomène de coloration du signal réverbéré.

Ainsi qu'on le remarquera à l'observation de la figure 4, le système objet de la présente invention comprend un module de traitement des premiers échos, noté 20, et le filtre réverbérant proprement dit, noté 30, lequel correspond sensiblement au filtre réverbérant représenté en figure 3a.

Alors que dans la figure 3a, par exemple, chacune des voies de retard de rang i est telle que le module retardateur 3i de coefficient de retard mi et le module atténuateur 4i forment un module de retard absorbant 34i placé par exemple en aval du module sommateur de la voie de retard, module sommateur 2i correspondant, on pourra constater que sur la figure 4, le module de retard absorbant 34i est au contraire placé en amont du module sommateur 2i de la voie de retard Vi correspondant.

Ainsi qu'on le remarquera en outre à l'observation de la figure 4, les signaux élémentaires xi(k) sont délivrés après pondération par les modules multiplicateurs 1i, de coefficient de multiplication bi, par l'intermédiaire d'un module de retard, noté 201, sur la figure 4. Le module de retard 201 permet de retarder les instants ti d'arrivée des signaux élémentaires correspondants pour, en fait, constituer des signaux élémentaires décalés en une pluralité d'échos d'ordre 1 antérieurs à la réverbération tardive simulée. Le module 20 et les coefficients multiplicateurs bi des éléments multiplicateurs 1i constituent un module de traitement des premiers échos interconnectés au filtre réverbérant 30 proprement dit. On rappellera que le module des premiers échos 20 permet de contrôler les instants d'arrivée ti indépendamment des durées de retard du filtre réverbérant proprement dit. Le rôle des coefficients bi des éléments multiplicateurs 1i du module de premiers échos 20 est légèrement modifié par rapport au cas de la figure 3a. Les valeurs de retards absorbants τi provoqués par les éléments de retard absorbant 34i peuvent alors être choisies compte tenu des valeurs ti des instants d'arrivée ainsi que déjà mentionné en liaison avec la figure 2d. Dans le cas où les délais de retard ti sont identiques aux retards absorbants τi, les filtres de référence des figures 3a et 4 sont strictement équivalents, mais en présence des éléments d'atténuation 4i, les deux systèmes diffèrent par le fait que sur la figure 4, les échos d'ordre 1, c'est-à-dire les premiers échos, ne subissent pas les filtrages absorbants. Le système tel que représenté en figure 4, muni de son module de traitement des premiers échos, permet d'éviter tout phénomène de coloration de la réverbération tardive, quelle que soit la distribution d'échos précoces choisie.

Le système de spatialisation d'un signal audio-numérique objet de l'invention tel que précédemment décrit en liaison avec les figures 3a à 3f et 4 constitue essentiellement un filtre réverbérant monophonique.

Toutefois, le système objet de la présente invention n'est pas limité au seul traitement des signaux audio-numériques monophoniques.

Une description plus détaillée d'un système de spatialisation d'un signal audio-numérique stéréophonique sera maintenant décrit conformément à l'objet de la présente invention en relation avec les figures 5a, 5b et 5c.

En particulier, dans le cas de la figure 5a, le mode de réalisation présenté permet en fait d'assurer un contrôle de la clarté et des directions de provenance des échos précoces pour chaque source monophonique, lesquelles bien entendu de manière non limitative peuvent être constitutrices de sources d'un enregistrement ou d'une transmission d'un enregistrement stéréophonique. Dans ce dernier cas, le dispositif objet de la présente invention tel que représenté en figure 5a permet alors de contrôler la clarté et la direction de provenance des échos associés à chaque source monophonique correspondante, de manière à simuler une situation où les sources sont à des positions différentes dans une même salle.

Ainsi qu'on le remarquera à l'observation de la figure 5a, le système objet de la présente invention comprend alors essentiellement un filtre réverbérant proprement dit 30, lequel a été représenté de manière purement illustrative identique à celui de la figure 4, et un ou plusieurs modules de traitement des premiers échos, ces modules de traitement des premiers échos étant référencés 20₁, 20_{2,} et étant chacun relatifs à une première source mono 1 respectivement deuxième source mono 2, par exemple. Il est bien entendu qu'une pluralité de sources monophoniques peut être utilisée. On notera que de manière identique au mode de réalisation de la figure 4, chaque module de traitement des premiers échos comprend un élément retardateur 201 des instants d'arrivée ti, pour constituer les signaux de premiers échos. Cet élément retardateur peut être réalisé, soit au moyen d'un circuit de retard numérique, soit plus simplement au moyen d'un système de mémoire vive adressable séquentiellement, les échantillons d'entrée du signal audio-numérique x(k) mémorisés étant lus successivement en décalage du retard de décalage des instants d'arrivée ti. Les signaux élémentaires décalés formant les échos d'ordre 1 correspondants pour les signaux mono 1, mono 2, sont ensuite pondérés par les coefficients multiplicateurs bi des éléments multiplicateurs 1i correspondants, et ces signaux, après réglage par l'intermédiaire d'un élément multiplicateur 27_{1,} respectivement 27₂, appliquant à chaque signal élémentaire un gain identique r1, respectivement r2, sont injectés sur un BUS d'échos, lequel permet l'injection des premiers échos correspondants au niveau de l'entrée de la matrice de transfert de bouclage 10 du filtre réverbérant proprement dit, 30. On notera que les signaux de premiers échos correspondants sont injectés sur le BUS d'écho par l'intermédiaire d'éléments sommateurs de type classique 28₁, 28₂, puis au niveau de l'entrée de la matrice 10 du filtre réverbérant proprement dit, par des éléments sommateurs notés 29i sur la figure 5a.

En ce qui concerne le filtre réverbérant proprement dit, 30, celui-ci reçoit en entrée un signal source stéréo gauche, respectivement droit, transmis sur une voie gauche et sur une voie droite. On notera que, le filtre réverbérant proprement dit 30 de la figure 5a est agencé de façon que celui-ci comprenne une pluralité de N voies de retard, réparties en N/2 voies de retard relatives à la voie gauche, et permettant d'engendrer successivement N/2 signaux élémentaires gauches, notés xi(k)g, puis de manière analogue au filtre réverbérant représenté en figure 3a ou 4, N/2 signaux élémentaires retardés gauches, serig. Le filtre réverbérant proprement dit 30 de la figure 5a comprend également N/2 voies de retard relatives à la voie droite, et permettent d'engendrer successivement également N/2 signaux élémentaires droits, xi(k)d, puis bien sûr N/2 signaux élémentaires retardés droits, serid. En outre, des éléments sommateurs 26d des N/2 signaux élémentaires retardés droits, serid, et respectivement gauche 26g des signaux élémentaires retardés gauches, serig, sont prévus pour effectuer les sommations respectives de ces signaux, ces éléments sommateurs précités étant suivis d'un module de correction spectrale droite, respectivement gauche, et d'un module de filtrage passe-bas gauche et droit. Le module de correction spectrale droit et gauche est noté 7d, respectivement 7g, et peut être constitué de la même manière que dans le cas des figures 3a et 4.

On notera que le signal de sortie du filtre réverbérant proprement dit, c'est-à-dire en sortie de l'élément correcteur de réponse spectrale 7g ou 7d, possède une enveloppe spectrale plate, laquelle peut être corrigée par un filtre dont la réponse est celle d'un module de filtrage passe-bas, pour la voie gauche et droite. Le filtre passe-bas correspondant de fonction de transfert s(z) est noté 11 et est bien sûr relié à un BUS de sortie permettant l'écoute ou l'enregistrement du signal audio-numérique spatialisé stéréophonique correspondant.

On notera en outre ainsi que représenté en figure 5a que les signaux des premiers échos délivrés par les modules de premiers échos 20₁ ou 20₂ sont également injectés directement sur le BUS de sortie, indépendamment du signal issu du filtre réverbérant de façon à permettre le contrôle de la clarté pour chaque source MONOi grâce aux valeurs de gain ri des éléments multiplicateurs 27i.

D'une manière générale, on notera que le système objet de la présente invention tel que représenté en figure 5a permet un contrôle des directions de provenance des échos précoces réalisé en regroupant les échos au niveau du système de commandes, non représenté sur la figure 5a, par paires d'échos gauche et droit. Si le nombre N de retards du filtre réverbérant proprement dit 30 est pair, chaque module écho synthétise N/2 échos stéréophoniques dont on contrôle l'amplitude, la date d'arrivée et la direction de provenance. La direction de provenance de chaque écho est définie par l'écart temporel et énergétique entre les canaux gauche et droit.

Pour une écoute stéréophonique au casque, par exemple, le procédé objet de la présente invention tel qu'illustré en figure 5a, permet d'attribuer à chaque écho précoce une direction de provenance quelconque dans le demi-plan vertical supérieur délimité par l'axe des oreilles, alors que pour une écoute sur haut-parleur dans la disposition stéréophonique conventionnelle, des tests ont confirmé que le procédé selon l'invention permet au contraire de simuler toutes les directions de provenance dans le demi-plan horizontal frontal délimité par ce même axe, à condition d'utiliser un système à compensation du trajet sonore de chaque haut-parleur vers l'oreille opposée.

Sur la figure 5a, le premier écho affecté à chaque source joue le rôle du son direct pour cette source.

Sur la figure 5b, on a représenté un mode de réalisation particulier d'un filtre réverbérant proprement dit 30 dans une application stéréophonique dans le cas où le filtre réverbérant proprement dit correspond au mode de réalisation du bouclage de la figure 3b, ce filtre réverbérant correspondant en une subdivision des N voies de retard pour la prise en compte des voies gauche et droite de l'émission stéréophonique. Sur la figure 5b, on notera que les différents éléments dupliqués en fonction de la parité du rang de la voie de retard portent les indices 2p-1 pour des voies de retard de rang impair et 2p pour les voies de retard de rang pair. L'élément sommateur 22 de la figure 3b est remplacé par un élément sommateur pour la voie droite, respectivement gauche, portant les références 25d et 25g. L'élément sommateur 6₁ de la figure 3b est remplacé par les éléments sommateurs 26d et 26g correspondants pour les voies droite et gauche. Enfin, on notera que des éléments multiplicateurs de réglage de gain g portent la référence 24d, 24g, ces éléments permettant un réglage du gain correspondant, afin d'éviter les phénomènes éventuels de saturation.

En figure 5c, on a représenté le système objet de la présente invention dans lequel le bouclage du filtre réverbérant proprement dit 30 est réalisé, par exemple, ainsi que représenté en figure 3c, la subdivision entre voie de retard, Vi, de rang pair, respectivement impair, c'est-à-dire au niveau de la sortie de chaque retard absorbant de rang pair ou impair correspondant permettant de reconstituer les voies droite, respectivement gauche, du signal stéréophonique de sortie. Sur la figure 5c, le signal stéréophonique d'entrée n'a pas été représenté, afin de ne pas surcharger le dessin, mais correspond sensiblement à celui de la figure 3c.

En ce qui concerne la réalisation pratique d'un système spatialisateur conforme à l'objet de la présente invention tel que représenté par exemple en application stéréophonique en figures 5a, 5b ou 5c, on notera que la définition du filtre réverbérant proprement dit stéréophonique peut être réalisée en deux étapes indépendantes :
- retards absorbants et filtre correcteur :
   . filtre absorbant de type IIR du premier ordre, ce qui fournit deux paramètres indépendants pour le réglage du temps de réverbération.
   . Dans ce cas, on montre que l'équilibre spectral du signal réverbéré peut être maintenu au moyen du filtre correcteur t(z) de type FIR du premier ordre vérifiant la relation (2) précédemment mentionnée dans la description. Un filtrage passe-bas réalisé par le filtre 11 permet d'améliorer le réalisme de la réverbération, ce filtre étant réalisé par un filtre du second ordre. Ce filtre 11 permet de réaliser le contrôle de l'enveloppe spectrale de la réverbération.
- structure du filtre de référence : les bouclages choisis sont des bouclages unitaires tels que représentés par exemple en figures 3b à 3e.

Le filtre réverbérant correspondant est commandé par 4 paramètres totalement indépendants : taille de la salle d'audition définie par une dimension caractéristique de celle-ci, temps de réverbération Tr(ω) aux basses fréquences, rapport Tr aux hautes fréquences/Tr aux basses fréquences, et fréquence de coupure du signal réverbéré.

Dans un mode de réalisation pratique, le filtre réverbérant proprement dit était réalisé à l'aide de moyens de calculs numériques comportant un calculateur DSP 56000 recevant le signal source stéréophonique en entrée et d'un élément calculateur de même type réalisant les modules de contrôle des premiers échos de la figure 5c, par exemple. Ce deuxième élément calculateur permet de lire les signaux de plusieurs sources mono et transmet au filtre réverbérant les canaux du BUS écho. On notera que même si le nombre de sources monophoniques est supérieur, quatre modules échos suffisent pour une spatialisation réaliste. On notera que les sources monophoniques sont alors réparties en quatre groupes dont chacun est attribué à un module écho.

En ce qui concerne la définition et la réalisation du filtre correcteur de fonction de transfert t(z) et du filtre absorbant de fonction de transfert hi(z), ceux-ci, conformément à l'objet de la présente invention, peuvent être réalisés ainsi que représenté en figure 5d.

Ainsi, sur la figure précitée, les différents paramètres mentionnés vérifient les relations :$\text{hi(z) = ki.δki(z) où δki(z) =} \frac{\text{1-βi}}{{\text{1-βi.z}}^{\text{-1}}}$${\text{Ki = 20.log}}_{\text{10}} \text{(ki)}$$\text{Ki = -60.τi/Tr(0) où τi = mi.T}$$\text{βi = Ki.} \frac{\text{1n(10)}}{\text{40}} \text{. (1-} \frac{\text{1}}{\text{α}} \text{) où α =} \frac{\text{Tr(π)}}{\text{Tr(0)}}$$\text{t(z) = g.} \frac{{\text{1-β.z}}^{\text{-1}}}{\text{1-β}} \text{avec g =} \sqrt{\frac{\text{Στi}}{\text{Tr(0)}}}$$\text{β =} \frac{\text{1-} \sqrt{\text{α}}}{\text{1+} \sqrt{\text{α}}} \text{avec α =} \frac{\text{Tr(π)}}{\text{Tr(0)}}$$\text{βi = 1 -} \frac{\text{2}}{{\text{1+ki(}}^{\text{1-1/α}} \text{)}} \text{avec α =} \frac{\text{Tr(π)}}{\text{Tr(0)}}$

La relation 13 constitue en fait une approximation de la relation 16.

En figures 6a et 6b, on a représenté respectivement les échogrammes de filtres réverbérants mono simulant une salle de taille moyenne, c'est-à-dire pour N = 8 voies de retard, respectivement en : 1) lors de l'utilisation d'une structure somme de peignes de l'art antérieur, et 2) lors de l'utilisation d'un filtre réverbérant tel que représenté en figure 3e, et respectivement en figure 6b, au point 1), des échogrammes de filtre réverbérant mono simulant une salle de grande taille N = 12 voies de retard, relativement à une structure somme de peignes de l'art antérieur, et au point 2), relativement à la structure de filtre réverbérant de la figure 3b.

On peut en particulier constater que la famille de filtres réverbérants constitutifs des systèmes de spatialisation d'un signal audio-numérique objet de la présente invention améliore considérablement la qualité de la réverbération par rapport à la structure connue, dite en somme de peignes. Elle permet en particulier d'obtenir rapidement une grande densité d'échos dans la reponse temporelle pour un nombre N de retards réduits. En pratique, pour simuler la réverbération d'une salle typique au temps de réverbération de l'ordre de une seconde, 8 retards suffisent, c'est-à-dire 8 voies de retard, là où 40 filtres en peigne seraient nécessaires. La simulation d'une salle de grande taille nécessite que la densité modale, donc la somme des durées des retards absorbants τi, soit de l'ordre d'une seconde. Il est alors judicieux de porter le nombre de retards à 12 au moins, afin d'augmenter la densité d'écho au début de la réponse temporelle.

On notera enfin que la simulation en temps réel de la réverbération dans tous les cas peut être réalisée au moyen de la capacité de calcul d'un micro-calculateur DSP 56000 et qu'en particulier ce type de calculateur permet, dans le cas de la spatialisation simultanée de plusieurs sources monophoniques, de traiter 4 sources monophoniques si le nombre de canaux du BUS écho est de 12. Ce mode de réalisation permet par exemple de contrôler séparément pour chaque source l'amplitude, l'instant d'arrivée et la direction de provenance du son direct et des 5 premières réflexions. Bien entendu, il est possible de prolonger le BUS écho de façon à traiter d'autres sources au moyen d'un autre calculateur de même type supplémentaire. Ainsi, pour un BUS écho à 16 canaux, l'utilisation de 3 calculateurs de type DSP 56000 permet de spatialiser 6 sources monophoniques en contrôlant pour chacune les 8 premiers échos.

Une utilisation particulièrement avantageuse d'un système objet de la présente invention sera maintenant décrite en liaison avec les figures 7a, 7b et 7c.

Dans les matrices de bouclage définies par la relation (8), les valeurs absolues des coefficients aji ne peuvent prendre que deux valeurs absolues. En effet, N d'entre eux ont pour valeur absolue 1-(2/N), et tous les autres ont pour valeur absolue 2/N. Par conséquent, lorsque le nombre N de retards devient grand, un petit nombre de trajets de bouclage est prépondérant par rapport aux autres. Ceci a pour effet de retarder le moment où, dans la réponse impulsionnelle, tous les échos ont des amplitudes voisines. Il en résulte que la densité temporelle est perçue comme insuffisante dans le début de la réponse impulsionnelle, bien que la densité d'échos théorique soit élevée.

L'inconvénient précité peut être supprimé tout en tirant parti des avantages que présentent, sur le plan du coût de calcul, les matrices unitaires définies précédemment par la relation (8), tout en maximisant la densité temporelle effectivement perçue dès le début de la réponse impulsionnelle. Dans ce but, ainsi qu'illustré par les figures 7a, 7b, lorsque le nombre de retards est relativement grand (au moins égal à 12), il est avantageux, selon l'invention,
- d'utiliser en parallèle P filtres réverbérants comprenant N retards chacun, dont les matrices de bouclages unitaires et de dimension NxN sont notées Aj, cet agencement comprenant ainsi N.P retards, notés τji, où j=1..P et i=1..N,
- d'entrelacer les P bouclages ainsi constitués, au moyen de N matrices unitaires de dimension PxP, notées Bi, ainsi que représenté sur les figures 7a et 7b, pour constituer un filtre réverbérant unique.

On remarquera que le bouclage ainsi réalisé est identique pour ces deux figures, car la seule différence réside dans l'emplacement des matrices d'entrelacement Bi par rapport à la contribution du signal d'entrée x(k), au sein du bouclage de chacun des P filtres réverbérants de départ.

En l'absence d'entrelacement, ou bien lorsque toutes les matrices Bi sont égales à la matrice neutre I_{P}, la matrice de bouclage, notée A_{PN}, de l'ensemble s'écrit :

A_{PN} est une matrice unitaire, car produit d'une matrice bloc-diagonale formée par les matrices unitaires Aj, et d'une matrice de permutation notée JPN. Cette permutation correspond à l'échange des indices i et j dans la numérotation des retards τji, elle est telle que si toutes les matrices Aj sont égales à la même matrice A, alors la matrice A_{PN} peut s'écrire :

En présence des matrices d'entrelacement Bi, la matrice de bouclage du système d'ensemble reste unitaire et devient :

Dans le cas particulier où toutes les matrices Aj sont identiques, AB_{PN} peut s'écrire :

Le matrice de bouclage AB_{PN} apparaît alors comme une matrice obtenue par assemblage unitaire de blocs unitaires, cette matrice de bouclage AB_{PN} étant désignée par "matrice unitaire par blocs".

Selon un mode de réalisation avantageux, celui-ci consiste à choisir les matrices Aj et Bi au sein de la famille définie par la relation (8) précédente. Dans ce cas, chacun des P bouclages définis par les matrices Aj peut être réalisé en 2.N opérations, et chacun des N entrelacements définis par les matrices Bi peut être réalisé en 2.P opérations, soit un total de 4.N.P opérations pour réaliser un filtre réverbérant comprenant N.P retards. Ce coût est le double de celui d'une réalisation utilisant simplement une matrice de dimension (N.P)x(N.P) choisie dans la famille définie par la relation (8) précitée, mais le choix d'une matrice "unitaire par blocs" conduit à des coefficients de bouclage d'ordres de grandeur voisins, ce qui améliore très sensiblement la densité temporelle perçue dans le début de la réponse impulsionnelle du filtre réverbérant unique ainsi réalisé.

Un mode de réalisation particulièrement intéressant, dont un exemple est décrit ci-après, est la réalisation d'un filtre réverbérant comprenant 16 retards, dans le cas où N = P = 4. Dans ce cas, la relation (8) conduit à des matrices Aj et Bi qui, à une permutation de lignes ou de colonnes près, sont toutes égales à la matrice :

Ceci conduit, pour le système d'ensemble, à une matrice unitaire par blocs de dimensions 16x16 qui est particulièrement avantageuse car tous ses coefficients ont la même valeur absolue.

Ainsi que décrit en fig. 7c, un filtre réverbérant constitué de N.P retards est obtenu, ainsi que décrit précédemment, par association en parallèle et entrelacement des bouclages de P filtres réverbérants constitués chacun de N retards. Dans cet exemple, les P filtres réverbérants de départ sont identiques à celui de la fig. 3b et l'entrelacement des P bouclages est lui-même réalisé comme le bouclage de la fig. 3b.

La fig. 7c montre que le filtre réverbérant ainsi réalisé peut également être vu comme la mise en parallèle de N filtres réverbérants à P entrées et P sorties, l'ensemble étant "rebouclé" sur lui-même ainsi que représenté sur la fig. 3b. On peut vérifier sur la figure précitée que le nombre total d'additions-multiplications nécessaire pour le bouclage et le calcul du signal de sortie y(k) est égal approximativement à 4.N.P.

Dans le cas particulier où N = P = 4, les matrices de bouclage Aj et les matrices d'entrelacement Bi sont toutes égales à la matrice : où, pour simplifier l'écriture, les signes + et - signifient respectivement +1 et -1. La matrice de bouclage, notée AA₁₆, du filtre réverbérant à 16 retards ainsi réalisé est unitaire par blocs, et tous ses coefficients ont même valeur.

On a ainsi décrit un procédé et un système de spatialisation artificielle en temps réel d'un signal audio-numérique particulièrement performant dans la mesure où le procédé et le système objets de l'invention permettent à un utilisateur de contrôler séparément le temps de réverbération variant avec la fréquence, l'enveloppe spectrale de la réponse de la salle effectivement simulée, ainsi que la densité modale traduisant la taille de la salle simulée et pour chaque source sonore l'instant d'arrivée, l'amplitude et la direction de provenance de chaque écho précoce, ainsi que la clarté. Le caractère particulièrement performant du procédé et du système objets de la présente invention résulte en particulier de l'indépendance entre le contrôle des paramètres précités, cette indépendance étant indispensable du point de vue perceptif, mais également afin de permettre la simulation de la spatialisation dans une salle réelle à partir de mesures effectuées dans celle-ci.

## Revendications

1. Procédé de spatialisation artificielle en temps réel d'un signal audio-numérique x(k) pour engendrer un signal audio-numérique spatialisé y(k), consistant à effectuer sur ce signal, à partir de signaux élémentaires xi(k) répliques du signal audio-numérique, une pluralité de retards différents pour engendrer une pluralité de signaux élémentaires retardés (seri) et une combinaison linéaire entre les signaux élémentaires retardés pour obtenir une pluralité de signaux élémentaires retardés combinés (serci), un au moins de chacun desdits signaux élémentaires retardés combinés étant additionné à au moins un signal élémentaire xi(k) préalablement au retard de celui-ci et un au moins de chacun des signaux élémentaires retardés (seri) étant soumis à une sommation pondérée avec ledit signal audio-numérique x(k) pour engendrer ledit signal audio-numérique spatialisé y(k), procédé consistant, afin de simuler un phénomène de réverbération tardive :
- à effectuer ladite combinaison linéaire par un bouclage unitaire, pour lequel la pluralité de signaux élémentaires retardés combinés (serci) possède la même énergie que lesdits signaux élémentaires retardés (seri),
- à effectuer, avec chaque retard différent, une atténuation Hi(ω) du signal élémentaire retardé (seri), fonction de la fréquence audio (ω), la valeur opposée de cette atténuation exprimée en décibels étant une fonction monotone décroissante du temps de réverbération Tr(ω) et proportionnelle à chaque retard,
- à effectuer, avant sommation pondérée desdits signaux élémentaires retardés avec ledit signal audio-numérique x(k) une correction spectrale de l'énergie t(z) caractérisé en ce que ladite correction spectrale de l'énergie vérifie la relation:${\text{| t(e}}^{\text{jω}} {\text{) |}}^{\text{2}} \text{=} \frac{\text{Στi}}{\text{Tr(ω)}}$ où τi, défini comme le retard absorbant, désigne la valeur de chaque retard, Στi désignant la somme de tous les retards absorbants.

2. Procédé selon la revendication 1, dans lequel ledit bouclage unitaire vérifie la relation :$\text{AN = JN -} \frac{\text{2}}{\text{N}} {\text{.UN}}^{\text{T}} \text{.UN}$ où
AN est la matrice de transfert du bouclage de dimension NxN de coefficients de transfert aij,
JN est une matrice de transfert obtenue par permutation des lignes ou des colonnes de la matrice de transfert neutre IN de dimension NxN,
UN^{T} est le vecteur colonne transposé du vecteur ligne UN de dimension N, UN = [1, 1..., 1].

3. Procédé selon la revendication 2, dans lequel ledit bouclage unitaire, pour une pluralité de N signaux élémentaires retardés, consiste à réinjecter, selon une correspondance bijective, à l'entrée de chaque retard d'un signal élémentaire retardé de rang i un signal élémentaire retardé de rang j, diminué de la somme, pondérée par le rapport 2/N, des signaux élémentaires retardés.

4. Procédé selon la revendication 1 dans lequel, en vue de contrôler les instants d'arrivée et des amplitudes des échos précoces sans provoquer de phénomène de coloration du signal réverbéré ou spatialisé, celui-ci consiste, en outre :
- à effectuer un décalage temporel t1,...,ti,...,tN des instants d'arrivée, au niveau dudit bouclage desdits signaux élémentaires,
- à choisir un écart de décalage, entre le plus grand et le plus petit des instants d'arrivée, inférieur à la plus petite valeur desdits retards absorbants τi, de façon à constituer lesdits signaux élémentaires décalés en une pluralité d'échos d'ordre 1 antérieurs à la réverbération tardive simulée.

5. Procédé selon la revendication 4 dans lequel, en vue d'effectuer une spatialisation simultanée de plusieurs sources monophoniques dans une transmission stéréophonique, soumise au procédé de spatialisation et à un processus de réverbération simulée, celui-ci consiste :
- à soumettre chaque signal monophonique à un processus de décalage temporel des instants d'arrivée de ce signal, pour engendrer une pluralité de N signaux monophoniques élémentaires décalés, de façon à constituer lesdits signaux monophoniques élémentaires décalés en une pluralité d'échos d'ordre 1 correspondants,
- à injecter, dans le bouclage appliqué aux signaux stéréophoniques soumis au processus de réverbération simulée, par sommation avant bouclage auxdits signaux élémentaires retardés, lesdits signaux monophoniques élémentaires décalés.

6. Système de spatialisation artificielle en temps réel d'un signal audio-numérique x(k) permettant d'engendrer un signal audio-numérique spatialisé y(k) comportant des moyens de retard d'une pluralité de signaux élémentaires xi(k) répliques du signal audio-numérique x(k), délivrant une pluralité de signaux élémentaires retardés, de retard différent, et des moyens additionneurs par combinaison linéaire de ces signaux élémentaires retardés délivrant une pluralité de signaux élémentaires retardés combinés, des moyens sommateurs d'un signal élémentaire retardé combiné à un des signaux élémentaires xi(k), préalablement au retard de celui-ci, des moyens de sommation pondérée desdits signaux élémentaires retardés et du signal audio-numérique x(k) pour engendrer ledit signal audio-numérique spatialisé y(k), système dans lequel les moyens additionneurs constituent un bouclage unitaire, pour lequel la pluralité de signaux élémentaires retardés combinés possède la même énergie que les signaux élémentaires retardés, ledit système comportant, en outre, d'une part, des moyens d'atténuation Hi(ω) de chaque signal élémentaire retardé, en fonction de la pulsation audio (ω), la valeur opposée de ladite atténuation exprimée en décibels étant une fonction monotone décroissante du temps de réverbération Tr(ω), et proportionnelle à chaque retard, et, d'autre part, des moyens de correction spectrale de l'énergie t(z) de la somme des signaux élémentaires retardés, préalablement à leur sommation pondérée au signal audio-numérique x(k), caractérisé en ce que ladite correction spectrale de l'énergie vérifie la relation :${\text{| t(e}}^{\text{jω}} {\text{) |}}^{\text{2}} \text{=} \frac{\text{Στi}}{\text{Tr(ω)}}$ où τi, défini comme le retard absorbant, désigne la valeur de chaque retard, Στi désigne la somme de tous les retards absorbants, ledit système constituant un filtre reverbérant.

7. Système selon la revendication 6, dans lequel lesdits moyens de réinjection sont formés par :
- une pluralité de N voies de retard reliées en parallèle par des modules sommateurs, chaque voie de retard de rang i comportant au moins successivement, un module multiplicateur (bi), un module sommateur de bouclage, un module retardateur de coefficient de retard (mi), un module atténuateur de fonction de transfert hi(ω), un module multiplicateur (ci),
- une voie de transfert du signal audio-numérique comportant en cascade un module multiplicateur (d) et un module sommateur, la sortie du module sommateur de liaison en parallèle desdites voies de retard étant reliée au module sommateur de la voie de transfert par le module de correction spectrale t(z),
- une matrice de transfert de bouclage de dimensions NxN, de coefficients de transfert aij, une colonne de la matrice de transfert étant reliée en sortie d'un module atténuateur de rang déterminé et une ligne de la matrice de transfert étant reliée à un module sommateur de rang correspondant d'une voie de retard et délivrant à celui-ci un signal élémentaire retardé combiné, combinaison linéaire des signaux élémentaires retardés, ladite matrice de transfert (AN) vérifiant la relation$\text{AN = JN -} \frac{\text{2}}{\text{N}} {\text{.UN}}^{\text{T}} \text{.UN,}$ dans laquelle,
JN est une matrice obtenue par permutation des lignes ou des colonnes de la matrice de transfert neutre IN, de dimension NxN,
UN^{T} est le vecteur colonne transposé du vecteur ligne de dimension N, UN [1, 1..., 1].

8. Système selon la revendication 7, dans lequel lesdits moyens additionneurs par combinaison linéaire, pour une pluralité de N signaux élémentaires retardés, sont formés par :
- des moyens de réinjection selon une correspondance bijective, à l'entrée de rang i desdits moyens retardateurs, d'un signal élémentaire retardé de rang j diminué de la somme pondérée par le rapport 2/N des signaux élémentaires retardés.

9. Système selon la revendication 8 précédente, caractérisé en ce que pour chacune des voies de retard de rang i, le module retardateur de coefficient de retard mi et le module atténuateur hi(z) forment un module de retard absorbant (τi), ledit module de retard absorbant (τi) étant placé en aval du module sommateur de ladite voie de retard ou en amont de celui-ci sur la voie d'entrée de chaque signal élémentaire retardé combiné.

10. Système selon la revendication 9, dans lequel chaque module de retard absorbant (τi) étant placé en amont du module sommateur de la voie de retard correspondante, lesdits signaux élémentaires xi(k) sont délivrés après pondération par les modules multiplicateurs (bi) par l'intermédiaire d'un module de retard des instants (ti) d'arrivée décalés temporellement, ce qui permet de constituer lesdits signaux élémentaires décalés en une pluralité d'échos d'ordre 1 antérieurs à la réverbération tardive simulée, lesdits coefficients multiplicateurs (bi) et ledit module de retard constituant un module de traitement des premiers échos interconnecté au filtre réverbérant.

11. Système selon la revendication 6 dans lequel, en vue de réaliser un filtre réverbérant pour un signal audio-numérique stéréophonique transmis sur une voie gauche et sur une voie droite, celui-ci comprend :
- une pluralité de N voies de retard réparties, d'une part, en N/2 voies de retard relatives à la voie gauche et permettant d'engendrer successivement N/2 signaux élémentaires gauches xi(k)g, puis N/2 signaux élémentaires retardés gauches, serig, et d'autre part, en N/2 voies de retard relatives à la voie droite et permettant d'engendrer successivement N/2 signaux élémentaires droits xi(k)d, puis N/2 signaux élémentaires retardés droits, serid,
- des moyens sommateurs des N/2 signaux élémentaires retardés droits, serd, respectivement gauches, serg, suivis d'un module de correction spectrale droite, respectivement gauche et d'un module de filtrage passe-bas gauche et droit,
- une matrice de transfert de bouclage de dimension NxN, N/2 colonnes de la matrice de transfert de bouclage étant reliées aux N/2 voies de retard transmettant les N/2 signaux élémentaires retardés droits et les N/2 autres colonnes de la matrice de transfert de bouclage étant reliées aux N/2 autres voies de retard transmettant les N/2 signaux élémentaires retardés gauches, N/2 lignes de la matrice de transfert de bouclage étant reliées chacune au module sommateur d'une voie de retard transmettant les N/2 signaux élémentaires droits xi(k)d et les N/2 autres lignes de la matrice de transfert de bouclage étant reliées chacune au module sommateur d'une voie de retard transmettant les N/2 signaux élémentaires gauches xi(k)g.

12. Système de spatialisation artificielle en temps réel d'un signal audio-numérique selon la revendication 6, ce système étant utilisé pour simuler un phénomène de réverbération d'un signal audio-numérique monophonique ou stéréophonique.

13. Système de spatialisation artificielle en temps réel d'un signal audio-numérique stéréophonique en vue d'assurer un contrôle de la clarté et des directions de provenance des premiers échos de sources monophoniques selon la revendication 12, dans lequel sont associés :
- un filtre réverbérant pour ledit signal audio-numérique stéréophonique,
- une pluralité de modules de traitement des premiers échos, à chaque module de traitement des premiers échos étant associé une ou plusieurs sources monophoniques, chaque module de traitement des premiers échos délivrant des signaux élémentaires décalés à l'entrée du module sommateur de chaque voie de retard, droite ou gauche, par l'intermédiaire d'une liaison de type BUS correspondante.

14. Système de spatialisation artificielle en temps réel selon la revendication 12, consistant pour un nombre de retards relativement grand :
- à utiliser en parallèle P filtres réverbérants pour réaliser P bouclages, chaque bouclage comprenant N retards, et une matrice de bouclage unitaire Aj, j ∈ [1,P] de dimension NxN, lesdits P filtres reverbérants comprenant ainsi NxP retards absorbants τji, i ∈ [1, N],
- à entrelacer les P bouclages ainsi réalisés au moyen de N matrices unitaires Bi, de dimension PxP, pour former un filtre réverbérant unique, ce qui permet d'augmenter la densité temporelle d'échos perçue dans le début de la réponse impulsionnelle dudit filtre réverbérant unique.

## Claims

1. Method of real-time artificial spatialisation of an audio-digital signal x(k) in order to create a spatialised audio-digital signal y(k), consisting in effecting on this signal, from elementary replica signals xi(k) of the audio-digital signal, a plurality of different delays in order to create a plurality of delayed elementary signals (seri) and a linear combination between the delayed elementary signals in order to obtain a plurality of combined delayed elementary signals (serci), one at least of each of the said combined delayed elementary signals being added to at least one elementary signal xi(k) prior to delaying the latter and one at least of each of the delayed elementary signals (seri) being subjected to a weighted summation with the said audio-digital signal x(k) in order to create the said spatialised audio-digital signal y(k), said method consisting, so as to simulate a late reverberation phenomenon:
- in effecting the said linear combination through a unit loopback, for which the plurality of combined delayed elementary signals (serci) possesses the same energy as the said delayed elementary signals (seri),
- in effecting, with each different delay, an attenuation Hi(ω) of the delayed elementary signal (seri), dependent on the audio frequency (ω), this attenuation being a decaying monotonic function of the reverberation time Tr(ω) and proportional to each delay,
- in effecting, before weighted summation of the said delayed elementary signals with the said audio-digital signal x(k), a spectral correction t(z), characterized by said spectral correction satisfying the relation:${\text{| t(e}}^{\text{jω}} {\text{) |}}^{\text{2}} \text{=} \frac{\text{Στi}}{\text{Tr(ω)}}$ where τi, defined as the absorbent delay, designates the value of each delay, Στi designating the sum of all the absorbent delays.

2. Method according to Claim 1, in which the said unit loopback satisfies the relation:$\text{AN = JN -} \frac{\text{2}}{\text{N}} {\text{.UN}}^{\text{T}} \text{.UN}$ where
AN is the loopback transfer matrix of dimension NxN with transfer coefficients aij,
JN is a transfer matrix obtained by permuting the rows or columns of the neutral transfer matrix IN of dimension NxN,
UN^{T} is the transposed column vector of the row vector UN of dimension N, UN = [1,1...,1].

3. Method according to Claim 2, in which the said unit loopback, for a plurality of N delayed elementary signals, consists in reinjecting, according to a bijective correspondence, at the input of each delay of a delayed elementary signal of rank i a delayed elementary signal of rank j, diminished by the sum, weighted by the ratio 2/N, of the delayed elementary signals.

4. Method according to Claim 1, in which, with a view to controlling the instants of arrival and amplitudes of the early echoes without engendering any phenomenon of colouration of the reverberated or spatialised signal, the latter consists, furthermore :
- in effecting a temporal shift t1,...,ti,...,tN of the instants of arrival at the level of the said loopback of the said elementary signals,
- in choosing a deviation in shift, between the largest and smallest of the instants of arrival, less than the smallest value of the said absorbent delays τi, so as to constitute the said shifted elementary signals as a plurality of order 1 echoes ahead of the simulated late reverberation.

5. Method according to Claim 4, in which, with a view to effecting a simultaneous spatialisation of several monophonic sources in a stereophonic transmission, which is subjected to the method of spatialisation and to a simulated reverberation procedure, said method consists:
- in subjecting each monophonic signal to a procedure of temporal shifting of the instants of arrival of this signal, in order to create a plurality of N shifted elementary monophonic signals, so as to constitute the said shifted elementary monophonic signals as a plurality of corresponding order 1 echoes,
- in injecting, into the loopback applied to the stereophonic signals subjected to the simulated reverberation procedure, by summation before loopback with the said delayed elementary signals, the said shifted elementary monophonic signals.

6. System for real-time artificial spatialisation of an audio-digital signal x(k) making it possible to create a spatialised audio-digital signal y(k) including means for delaying a plurality of replica elementary signals xi(k) of the audio-digital signal x(k), delivering a plurality of delayed elementary signals, of different delay, and means for adding, by linear combination, these delayed elementary signals delivering a plurality of combined delayed elementary signals, means for summing a combined delayed elementary signal with one of the elementary signals xi(k), prior to delaying the latter, means for weighted summation of the said delayed elementary signals and of the audio-digital signal x(k) in order to create the said spatialised audio-digital signal y(k), a system in which the adding means constitute a unit loopback, for which the plurality of combined delayed elementary signals possesses the same energy as the delayed elementary signals, the said system including, furthermore, on the one hand, means for attenuating Hi(ω) each delayed elementary signal, as a function of the audio angular frequency (ω), the opposite value of said attenuation expressed in dB being a decaying monotonic function of the reverberation time Tr(ω), and proportional to each delay, and, on the other hand, means for spectral correction t(z) of the sum of the delayed elementary signals, prior to their weighted summation with the audio-digital signal x(k), characterized by said spectral correction satisfying the relation:${\text{| t(e}}^{\text{jω}} {\text{) |}}^{\text{2}} \text{=} \frac{\text{Στi}}{\text{Tr(ω)}}$ where
τi, defined as the absorbent delay, designates the value of each delay,
Στi designates the sum of all the absorbent delays,
the said system constituting a reverberant filter.

7. System according to Claim 6, in which the said reinjection means are formed by:
- a plurality of N delay pathways connected in parallel by modules for summing, each delay pathway of rank i including at least in succession, one multiplier module (bi), a loopback summing module, a delayer module with delay coefficient (mi), an attenuator module with transfer function hi(ω), a multiplier module (ci),
- a transfer pathway for the audio-digital signal including in cascade, a multiplier module (d) and a summing module, the output from the summing module for linking the said delay pathways in parallel being connected to the summing module of the transfer pathway by the spectral correction module t(z),
- a loopback transfer matrix of dimensions NxN, with transfer coefficients aij, a column of the transfer matrix being connected at the output of an attenuator module of specified rank and a row of the transfer matrix being connected to a summing module of corresponding rank of a delay pathway and delivering to the latter module a combined delayed elementary signal, being a linear combination of the delayed elementary signals, the said transfer matrix (AN) satisfying the relation:$\text{AN = JN -} \frac{\text{2}}{\text{N}} {\text{.UN}}^{\text{T}} \text{.UN,}$ in which,
JN is a matrix obtained by permuting the rows or columns of the neutral transfer matrix IN of dimension NxN,
UN^{T} is the transposed column vector of the row vector of dimension N, UN = [1,1...,1].

8. System according to Claim 7, in which the said means for adding by linear combination, for a plurality of N delayed elementary signals, are formed by:
- means for reinjection according to a bijective correspondence, at the input of rank i of the said delayer means, of a delayed elementary signal of rank j diminished by the sum weighted by the ratio 2/N of the delayed elementary signals.

9. System according to the preceding Claim 8, characterised in that for each of the delay pathways of rank i, the delayer module with delay coefficient mi and the attenuator module hi(z) form an absorbent delay module (τi), the said absorbent delay module (τi) being placed downstream of the summing module of the said delay pathway or upstream of the latter module on the input pathway of each combined delayed elementary signal.

10. System according to Claim 9, in which each absorbent delay module τi being placed upstream of the summing module of the corresponding delay pathway, the said elementary signals xi(k) are delivered after weighting by the multiplier modules (bi) by way of a module for delaying the temporally shifted instants (ti) of arrival, which enables the said shifted elementary signals to be constituted as a plurality of order 1 echoes ahead of the simulated late reverberation, the said multiplier coefficients (bi) and the said delay module constituting a module for processing the first echoes, which is interconnected with the reverberant filter.

11. System according to Claim 6, in which, with a view to producing a reverberant filter for a stereophonic audio-digital signal transmitted over a left pathway and over a right pathway, the system comprises:
- a plurality of N delay pathways distributed, on the one nand, as N/2 delay pathways relating to the left pathway and making it possible successively to create N/2 left elementary signals xi(k)g, and then N/2 left delayed elementary signals, serig, and on the other hand, as N/2 delay pathways relating to the right pathway and making it possible successively to create N/2 right elementary signals xi(k)d, and N/2 right delayed elementary signals serid,
- means for summing the N/2 right, serd, respectively left, serg, delayed elementary signals, followed by a right, respectively left spectral correction module and by a left and right low-pass filtering module,
- a loopback transfer matrix of dimension NxN, N/2 columns of the loopback transfer matrix being connected to the N/2 delay pathways transmitting the N/2 right delayed elementary signals and the other N/2 columns of the loopback transfer matrix being connected to the other N/2 delay pathways transmitting the N/2 left delayed elementary signals, N/2 rows of the loopback transfer matrix each being connected to the summing module of a delay pathway transmitting the N/2 right elementary signals xi(k)d and the other N/2 rows of the loopback transfer matrix each being connected to the summing module of a delay pathway transmitting the N/2 left elementary signals xi(k)g.

12. System for real-time artificial spatialisation of an audio-digital signal according to Claim 6, this system being used to simulate a reverberation phenomenon of a monophonic or stereophonic audio-digital signal.

13. System for real-time artificial spatialisation of a stereophonic audio-digital signal with a view to ensuring control of the clarity and direction of origins of the first echoes from monophonic sources according to Claim 12, in which are associated:
- a reverberant filter for the said stereophonic audio-digital signal,
- a plurality of modules for processing the first echoes, one or more monophonic sources being associated with each module for processing the first echoes, each module for processing the first echoes delivering shifted elementary signals at the input of the summing module of each delay pathway, right or left, by way of a corresponding BUS type link.

14. System for real-time artificial spatialisation according to Claim 12, consisting for a relatively large number of delays:
- in using P reverberant filters in parallel to produce P loopbacks, each loopback comprising N delays, and a unit loopback matrix Aj, j ∈ [1,P] of dimension NxN, the said P reverberant filters thus comprising NxP absorbent delays τji, i ∈ [1,N],
- in interlacing the P loopbacks thus produced by means of N unit matrices Bi, of dimension PxP, to form a single reverberant filter, thus enabling the perceived temporal density of echoes to be increased at the start of the impulse response of the said single reverberant filter.

## Patentansprüche

1. Verfahren zur künstlichen Raumklangbearbeitung eines digitalen Audiosignals x(k) in Echtzeit, um ein raumklangbearbeitetes digitales Audiosignal y(k) zu erzeugen, welches Verfahren darin besteht, an diesem Signal anhand dem digitalen Audiosignal nachgebildeter Elementarsignale xi(k) eine Mehrzahl unterschiedlicher Verzögerungen zu bewirken, um eine Mehrzahl verzögerter Elementarsignale (seri) zu erzeugen, sowie eine lineare Kombination zwischen den verzögerten Elementarsignalen zu bewirken, um eine Mehrzahl kombinierter verzögerter Elementarsignale (serci) zu erhalten, wobei jeweils mindestens eines der kombinierten verzögerten Elementarsignale mit mindestens einem Elementarsignal xi(k) vor der Verzögerung desselben addiert wird und jeweils mindestens eines der verzögerten Elementarsignale (seri) einer gewichteten Summation mit dem digitalen Audiosignal x(k) unterzogen wird, um das raumklangbearbeitete digitale Audiosignal y(k) zu erzeugen, wobei das Verfahren zwecks Simulierung einer späten Nachhallerscheinung darin besteht:
- die lineare Kombination mittels einer unitären Rückschleifung zu bewirken, bei der die Mehrzahl der kombinierten verzögerten Elementarsignale (serci) die gleiche Energie wie die verzögerten Elementarsignale (seri) besitzt,
- für jede unterschiedliche Verzögerung eine von der Audiofrequenz (ω) abhängige Dämpfung Hi(ω) des verzögerten Elementarsignals (seri) zu bewirken, wobei der in Dezibel ausgedrückte entgegengesetzte Wert dieser Dämpfung eine monoton abnehmende Funktion der Nachhallzeit Tr(ω) ist und proportional zur jeweiligen Verzögerung ist,
- vor der gewichteten Summation der verzögerten Elementarsignale mit dem digitalen Audiosignal x(k) eine spektrale Korrektur der Energie t(z) zu bewirken, **dadurch gekennzeichnet**, daß diese spektrale Korrektur der Energie der Beziehung genügt:${\text{¦t(e}}^{\text{jω}} {\text{)¦}}^{\text{2}} \text{=} \frac{\text{Στi}}{\text{Tr(ω)}}$ wobei τi, definiert als die Dämpfverzögerung, den Wert der jeweiligen Verzögerung bezeichnet, wobei Στi die Summe aller Dämpfverzögerungen bezeichnet.

2. Verfahren nach Anspruch 1, bei dem die unitäre Rückschleifung der Beziehung genügt:$\text{AN = JN -} \frac{\text{2}}{\text{N}} {\text{.UN}}^{\text{T}} \text{.UN}$ wobei AN die Rückschleifungsübertragungsmatrix der Dimension N x N mit Übertragungskoeffizienten aij ist, JN eine durch Vertauschung der Zeilen oder Spalten der neutralen Übertragungsmatrix IN der Dimension N x N erhaltene Übertragungsmatrix ist, UN^{T} der transponierte Spaltenvektor des Zeilenvektors UN der Dimension N ist; UN = [1, 1, ..., 1].

3. Verfahren nach Anspruch 2, bei dem die unitäre Rückschleifung für eine Mehrzahl von N verzögerten Elementarsignalen darin besteht, gemäß einer bijektiven Zuordnung am Eingang jeder Verzögerung eines verzögerten Elementarsignals vom Rang i wieder ein verzögertes Elementarsignal vom Rang j einzuspeisen, vermindert um die mit dem Verhältniswert 2/N gewichtete Summe der verzögerten Elementarsignale.

4. Verfahren nach Anspruch 1, welches zur Steuerung der Eintreffzeitpunkte und der Amplituden von Vorechos ohne Hervorrufung einer Färbungserscheinung des nachhall- oder raumklangbearbeiteten Signals darüber hinaus darin besteht:
- eine zeitliche Versetzung t1, ..., ti ..., tN der Zeitpunkte des Eintreffens der Elementarsignale im Bereich der Rückschleifung zu bewirken,
- eine Versetzungsspanne zwischen dem größten und dem kleinsten der Eintreffzeitpunkte zu wählen, welche kleiner als der kleinste Wert der Dämpfverzögerungen τi ist, um die versetzten Elementarsignale zu einer Mehrzahl dem simulierten späten Nachhall vorhergehender Echos der Ordnung 1 zu bilden.

5. Verfahren nach Anspruch 4, welches zur Bewirkung einer gleichzeitigen Raumklangbeareitung mehrerer Monoquellen bei einer dem Raumklangbearbeitungsverfahren und einem Nachhallsimulationsprozeß unterzogenen Stereoübertragung darin besteht:
- jedes Monosignal einem Prozeß der zeitlichen Versetzung der Eintreffzeitpunkte dieses Signals zu unterziehen, um eine Mehrzahl von N versetzten Elementarmonosignalen zu erzeugen und die versetzten Elementarmonosignale zu einer Mehrzahl entsprechender Echos der Ordnung 1 zu bilden,
- in die Rückschleifung, die auf die dem Nachhallsimulationsprozeß unterzogenen Stereosignale angewendet wird, die versetzten Elementarmonosignale einzuspeisen, und zwar durch Summation mit den verzögerten Elementarsignalen vor der Rückschleifung.

6. System zur künstlichen Raumklangbearbeitung eines digitalen Audiosignals x(k) in Echtzeit, welches System die Erzeugung eines raumklangbearbeiteten digitalen Audiosignals y(k) ermöglicht, umfassend Verzögerungsmittel zum Verzögern einer Mehrzahl dem digitalen Audiosignal x(k) nachgebildeter Elementarsignale xi(k), welche Verzögerungsmittel eine Mehrzahl verzögerter Elementarsignale unterschiedlicher Verzögerung liefern, und Additionsmittel zum Addieren dieser verzögerten Elementarsignale durch lineare Kombination, welche Additionsmittel eine Mehrzahl kombinierter verzögerter Elementarsignale liefern, Summationsmittel zum Summieren eines kombinierten verzögerten Elementarsignals mit einem der Elementarsignale xi(k) vor der Verzögerung desselben, Summationsmittel zum gewichteten Summieren der verzögerten Elementarsignale und des digitalen Audiosignals x(k), um das raumklangbearbeitete digitale Audiosignal y(k) zu erzeugen, wobei bei dem System die Additionsmittel eine unitäre Rückschleifung bilden, bei der die Mehrzahl der kombinierten verzögerten Elementarsignale die gleiche Energie wie die verzögerten Elementarsignale besitzt, wobei das System ferner einerseits Dämpfungsmittel zur von der Audiokreisfrequenz (ω) abhängigen Dämpfung Hi(ω) jedes verzögerten Elementarsignals umfaßt, wobei der in Dezibel ausgedrückte entgegengesetzte Wert der Dämpfung eine monoton abnehmende Funktion der Nachhallzeit Tr(ω) ist und proportional zur jeweiligen Verzögerung ist, und andererseits Korrekturmittel zur spektralen Korrektur t(z) der Energie der Summe der verzögerten Elementarsignale vor deren gewichteter Summation mit dem digitalen Audiosignal x(k) umfaßt, **dadurch gekennzeichnet**, daß die spektrale Korrektur der Energie der Beziehung genügt:${\text{¦t(e}}^{\text{jω}} {\text{)¦}}^{\text{2}} \text{=} \frac{\text{Στi}}{\text{Tr(ω)}}$ wobei τi, definiert als die Dämpfverzögerung, den Wert der jeweiligen Verzögerung bezeichnet, wobei Στi die Summe aller Dämpfverzögerungen bezeichnet, wobei das System ein Nachhallfilter bildet.

7. System nach Anspruch 6, bei dem die Wiedereinspeisungsmittel gebildet sind von:
- einer Mehrzahl von N durch Summationsmodule parallel miteinander verbundenen Verzögerungswegen, wobei jeder Verzögerungsweg vom Rang i hintereinander zumindest ein Multiplikationsmodul (bi), ein Rückschleifungssummationsmodul, ein Verzögerungsmodul mit einem Verzögerungskoeffizienten (mi), ein Dämpfmodul mit der Übertragungsfunktion hi(ω), ein Multiplikationsmodul (ci) umfaßt,
- einem Übertragungsweg für das digitale Audiosignal, welcher in Kaskade ein Multiplikationsmodul (d) sowie ein Summationsmodul umfaßt, wobei der Ausgang des Summationsmoduls zur Parallelverbindung der Verzögerungswege über das Modul zur spektralen Korrektur t(z) mit dem Summationsmodul des Übertragungswegs verbunden ist,
- einer Rückschleifungsübertragungsmatrix der Dimension N x N mit Übertragungskoeffizienten aij, wobei eine Spalte der Übertragungsmatrix mit dem Ausgang eines Dämpfmoduls festgelegten Rangs verbunden ist und eine Zeile der Übertragungsmatrix mit einem Summationsmodul entsprechenden Rangs eines Verzögerungswegs verbunden ist und diesem ein kombiniertes verzögertes Elementarsignal liefert, und zwar eine lineare Kombination der verzögerten Elementarsignale wobei die Übertragungsmatrix (AN) der Beziehung genügt:$\text{AN = JN -} \frac{\text{2}}{\text{N}} {\text{.UN}}^{\text{T}} \text{.UN,}$ wobei JN eine durch Vertauschung der Zeilen oder der Spalten der neutralen Übertragungsmatrix IN der Dimension N x N erhaltene Matrix ist, UN^{T} der transponierte Spaltenvektor des Zeilenvektors der Dimension N ist; UN [1, 1 ..., 1].

8. System nach Anspruch 7, bei dem die Additionsmittel zum Addieren durch lineare Kombination für eine Mehrzahl von N verzögerten Elementarsignalen gebildet sind von:
- Wiedereinspeisungsmitteln zum Wiedereinspeisen eines verzögerten Elementarsignals vom Rang j, vermindert um die mit dem Verhältniswert 2/N gewichtete Summe der verzögerten Elementarsignale, am Eingang vom Rang i der Verzögerungsmittel gemäß einer bijektiven Zuordnung.

9. System nach dem vorhergehenden Anspruch 8, dadurch gekennzeichnet, daß für jeden der Verzögerungswege vom Rang i das Verzögerungsmodul mit dem Verzögerungskoeffizienten mi und das Dämpfmodul hi(z) ein Dämpfverzögerungsmodul (τi) bilden, wobei dieses Dämpfverzögerungsmodul (τi) nach dem Summationsmodul des Verzögerungswegs oder vor demselben auf dem Eingangsweg des jeweiligen kombinierten verzögerten Elementarsignals angeordnet ist.

10. System nach Anspruch 9, bei dem jedes Dämpfverzögerungsmodul (τi) vor dem Summationsmodul des entsprechenden Verzögerungswegs angeordnet ist, wobei die Elementarsignale xi(k) vermittels eines Verzögerungsmoduls zur Verzögerung der Eintreffzeitpunkte (ti) zeitlich versetzt nach der Wichtung durch die Multiplikationsmodule (bi) geliefert werden, was es erlaubt, die versetzten Elementarsignale zu einer Mehrzahl der späten Nachhallsimulation vorhergehender Echos der Ordnung 1 zu bilden, wobei die Multiplikationskoeffizienten (bi) und das Verzögerungsmodul ein mit dem Nachhallfilter verbundenes Bearbeitungsmodul zur Bearbeitung der ersten Echos bilden.

11. System nach Anspruch 6, welches zur Realisierung eines Nachhallfilters für ein auf einem linken Weg und auf einem rechten Weg übertragenes digitales Stereoaudiosignal umfaßt:
- eine Mehrzahl von N Verzögerungswegen, welche aufgeteilt sind einerseits auf N/2 Verzögerungswege, die dem linken Weg zugeordnet sind und nacheinander die Erzeugung von N/2 linken Elementarsignalen xi(k)g, dann von N/2 linken verzögerten Elementarsignalen serig ermöglichen, und andererseits auf N/2 Verzögerungswege, die dem rechten Weg zugeordnet sind und nacheinander die Erzeugung von N/2 rechten Elementarsignalen xi(k)d, dann von N/2 rechten verzögerten Elementarsignalen serid ermöglichen,
- Summationsmittel zum Summieren der N/2 rechten verzögerten Elementarsignale serd bzw. der linken verzögerten Elementarsignale serg, gefolgt von einem rechten bzw. linken Modul zur spektralen Korrektur und von einem rechten bzw. linken Tiefpaßfilterungsmodul,
- eine Rückschleifungsübertragungsmatrix der Dimension N x N, wobei N/2 Spalten der Rückschleifungsübertragungsmatrix mit den N/2 Verzögerungswegen verbunden sind, welche die N/2 rechten verzögerten Elementarsignale übertragen, und die übrigen N/2 Spalten der Rückschleifungsübertragungsmatrix mit den übrigen N/2 Verzögerungswegen verbunden sind, welche die N/2 linken verzögerten Elementarsignale übertragen, wobei N/2 Zeilen der Rückschleifungsübertragungsmatrix jeweils mit dem Summationsmodul eines Verzögerungswegs verbunden sind, welche die N/2 rechten Elementarsignale xi(k)d übertragen, und die übrigen N/2 Zeilen der Rückschleifungsübertragungsmatrix jeweils mit dem Summationsmodul eines Verzögerungswegs verbunden sind, welche die N/2 linken Elementarsignale xi(k)g übertragen.

12. System zur künstlichen Raumklangbearbeitung eines digitalen Audiosignals in Echtzeit nach Anspruch 6, wobei dieses System dazu verwendet wird, eine Nachhallerscheinung eines digitalen Mono- oder Stereoaudiosignals zu simulieren.

13. System zur künstlichen Raumklangberarbeitung eines digitalen Stereoaudiosignals in Echtzeit nach Anspruch 12, um eine Steuerung der Klarheit und der Herkunftsrichtungen erster Echos von Monoquellen zu erzielen, bei welchem System verknüpft sind:
- ein Nachhallfilter für das digitale Stereoaudiosignal,
- eine Mehrzahl von Bearbeitungsmodulen zur Bearbeitung der ersten Echos, wobei jedem Bearbeitungsmodul zur Bearbeitung der ersten Echos eine oder mehrere Monoquellen zugeordnet ist, wobei jedes Bearbeitungsmodul zur Bearbeitung der ersten Echos vermittels einer entsprechenden Verbindung vom Bus-Typ versetzte Elementarsignale an den Eingang des Summationsmoduls der jeweiligen rechten oder linken Verzögerungswege liefert.

14. System zur künstlichen Raumklangbearbeitung in Echtzeit nach Anspruch 12, welches System für eine relativ große Zahl von Verzögerungen darin besteht:
- P Nachhallfilter parallel zu verwenden, um P Rückschleifungen zu realisieren, wobei jede Rückschleifung N Verzögerungen sowie eine unitäre Rückschleifungsmatrix Aj, j ∈ [1,P] der Dimension N x N umfaßt, wobei die P Nachhallfilter demnach N x P Dämpfverzögerungen τji, i ∈ [1, N] umfassen,
- die so gebildeten P Rückschleifungen mittels N unitärer Matrizen Bi der Dimension P x P zu verflechten, um ein einziges Nachhallfilter zu bilden, was es erlaubt, die am Anfang der Impulsantwort dieses einzigen Nachhallfilters wahrgenommene zeitliche Dichte der Echos zu erhöhen.
